# EUROPÄISCHE PATENTSCHRIFT

(11) **EP 4 116 494 B1**
(45) Veröffentlichungstag und Bekanntmachung des Hinweises auf die Patenterteilung: **28.08.2024**
(21) Anmeldenummer: 22181517.8
(22) Anmeldetag: 28.06.2022
(51) Int. Cl.: E01C 23/088

(54) **VERFAHREN ZUM BETRIEB EINER BODENFRÄSMASCHINE**
METHOD FOR OPERATING A FLOOR MILLING DEVICE
PROCÉDÉ PERMETTANT DE FAIRE FONCTIONNER UNE MACHINE À FRAISER LE SOL

(30) Priorität: 07.07.2021 DE 102021117493
(43) Veröffentlichungstag der Anmeldung: 11.01.2023
(73) Patentinhaber: Wirtgen GmbH, 53578 Windhagen (DE)
(72) Erfinder: VERHAELEN, Philip, 53797 Lohmar (DE); WALTERSCHEID, Bernd, 53757 Sankt Augustin OT Buisdorf (DE); SPÖTH, Sascha, 65558 Heistenbach (DE); PETERS, Florian, 53945 Köln (DE)
(74) Vertreter: Herrmann, Jochen

(56) Entgegenhaltungen:
- EP-A1- 2 716 816
- EP-A1- 2 887 049
- EP-A1- 3 260 603
- DE-A1- 102015 111 249
- DE-A1- 102016 113 251

## Beschreibung

Die Erfindung betrifft ein Verfahren zum Betrieb einer Bodenfräsmaschine, insbesondere einer Straßenfräsmaschine, eines Stabilisierers, eines Recyclers, eines Surface-Miners oder dergleichen, mit einer auswechselbaren Fräswalze wobei die Fräswalze mit einer Vielzahl von Fräswerkzeugen, insbesondere Rundschaftmeißeln, bestückt ist, wobei die Fräswalze einen aktuellen Zustand aufweist, wobei eine Steuereinheit zur Steuerung zumindest einer Funktion der Bodenfräsmaschine vorgesehen ist, und wobei die Fräswalze über ein charakteristisches Merkmal verfügt oder der Fräswalze ein charakteristisches Merkmal zugeordnet ist.

Aus der DE 10 2016 113 251 ist eine Straßenfräsmaschine mit einer Fräswalze bekannt. Die Fräswalze ist mit einem charakteristischen Merkmal ausgestattet. Dieses charakteristische Merkmal kann mit einer geeigneten Leseeinheit ausgelesen werden. In einer Steuereinheit wird das charakteristische Merkmal ausgewertet, sodass die Straßenfräsmaschine erkennt, um welchen Fräswalzentyp es sich handelt. Unterschiedliche Fräswalzentypen sind zur Durchführung verschiedener Arbeitsaufgaben konzipiert. Eine sogenannte Fein-Fräswalze dient dazu den oberen Teil der Deckschicht eines Fahrbahnbelages abzufräsen. Dabei können insbesondere leichte Unebenheiten in der Fahrbahnoberfläche abgetragen werden. Die entstehende Deckschicht kann sofort für die Nutzung des Straßenverkehrs freigegeben werden. Ein anderer Fräswalzentyp dient dazu, eine komplette Fahrbahndecke auszubauen. Weiterhin sind spezielle Fräswalzentypen für verschiedene Arbeitsaufgaben z. B. in Hinblick auf Arbeitsbreite, Frästiefe oder angestrebtes Fräsbild ausgelegt.

Nachdem die Straßenfräsmaschine aufgrund des charakteristischen Merkmals der Fräswalze automatisiert den Fräswalzentyp erkannt hat, kann die Steuereinheit einen geeigneten Maschinenparameter-Satz vorgeben. Mit diesem Maschinenparameter-Satz kann die Straßenfräsmaschine geeignet betrieben werden.

DE 10 2015 111 249 A1 offenbart eine Straßenfräsmaschine bei der Vorgabemaschinenparameter, Materialeigenschaften des zu fräsenden Untergrunds und Jobdaten eingegeben werden können. Unter Verwendung von Kennfeldern können aus diesen Vorgabewerten geeignete Soll-Maschinenparameter berechnet werden. Dem Maschinenführer können die Soll-Maschinenparameter angezeigt werden und er kann entscheiden, ob er diese Soll-Maschinenparameter an der Fräsmaschine einstellt. Alternativ können die Soll-Maschinenparameter automatisiert in eine Steuereinheit zur Steuerung der Straßenfräsmaschine übertragen werden.

Die Dokumente EP 2 716 816 A1 und EP 3 260 603 A1 offenbaren Straßenfräsmaschinen die eine Sensorik aufweisen. Mit der Sensorik kann das von einer Straßenfräsmaschine gefräste Fräsvolumen erfasst werden.

Schließlich sind Straßenfräsmaschinen bekannt, die Erkennungseinrichtungen aufweisen. Mit diesen Erkennungseinrichtungen kann der Verschleiß der Fräswerkzeuge automatisiert ermittelt werden.

Die vorbeschriebenen Fräsmaschinen erleichtern dem Maschinenführer die Erledigung der anstehenden Fräsaufgabe. Nachdem die Fräsaufgabe durchgeführt ist, wird die Fräsmaschine zur nächsten Baustelle transportiert, bei der mit dem verbauten Fräswalzentyp die gestellten Anforderungen erledigt werden können.

Wenn die Fräswalze in einem teilverschlissenen Zustand vorliegt, kann sie weiter verwendet werden. Falls die Fräswerkzeuge vollständig verschlissen sind, müssen die Fräswerkzeuge gewechselt werden. Nach dem Wechsel kann die Fräsmaschine dann auf der Baustelle weiter betrieben werden.

Es ist Aufgabe der Erfindung, ein Verfahren zum Betrieb einer Bodenfräsmaschine bereitzustellen, mit der die Planung und Ausführung anstehender Fräsaufgaben optimiert werden kann.

Diese Aufgabe wird mit einem Verfahren gemäß Anspruch 1 gelöst, wobei in einer Speichereinheit zumindest ein Datensatz abgespeichert ist, der eine Information über den aktuellen Zustand der Fräswalze enthält, in der Speichereinheit dem Datensatz ein charakteristisches, die Fräswalze identifizierendes Merkmal zugeordnet ist, und einer Verarbeitungseinrichtung dieser Datensatz übermittelt wird.

Erfindungsgemäß wird mithin der Zustand der Fräswalze gespeichert. Dieser Zustand kann beispielsweise direkt, beispielsweise über eine Vermessung der Fräswalze erfasst werden. Beispielsweise kann hierzu ein optisches Messverfahren eingesetzt werden, welches zum Beispiel mit einem Laserscanner die Fräswerkzeuge vermisst und das Ergebnis vergleicht, mit einem Messergebnis der Fräswalze im unverschlissenen Zustand.

Vorzugsweise ist es jedoch so, dass der Zustand indirekt ermittelt wird, beispielsweise unter Verwendung von Jobdaten und/oder Materialkennwerten des abgetragenen Materials und/oder der eingestellten Maschinenparameter, die während des Werkzeugeinsatzes der Fräswerkzeuge aufgenommen bzw. berücksichtigt wurden.

Materialkennwerte im Rahmen der Erfindung können die Abrasivität und/oder die Härte und/oder ein Materialtyp (beispielsweise Asphalt oder Beton) und/oder eine Materialzusammensetzung und/oder eine Temperatur und/oder ein Schichtaufbau der abzutragenden Oberfläche sein.

Der aktuelle Zustand kann auch manuell eingegeben werden. Insbesondere ist es denkbar, dass ein Startzustand manuell gesetzt wird und dieser dann während des Betriebes automatisiert aktualisiert wird.

Beispielsweise kann es vorgesehen sein, dass die vorhandenen Meißel einer Fräswalze gegen neue oder teilverschlissene Meißel ausgetauscht werden. Der Bediener der Bodenfräsmaschine kann dann den aktuellen Zustand dieser Meißel manuell eingeben und so den Startzustand manuell setzen. Während des Betriebs wird dann, wie vorstehend beschrieben, dieser Zustand automatisiert aktualisiert.

Jobdaten sind insbesondere Daten, die während des Arbeitseinsatzes der Fräswalze erfasst wurden oder werden, beispielsweise die gefräste Fläche, das Fräsvolumen und/oder die Fräsmasse des abgetragenen Materials und/oder die Fräszeit.

Mögliche eingestellte Maschinenparameter im Rahmen der Erfindung sind Maschinenparameter, die während eines Arbeitseinsatzes der Fräswalze fest oder veränderlich eingestellt werden oder wurden, beispielsweise die Frästiefe, die Vorschubgeschwindigkeit, die Fräswalzendrehzahl, die auf die Fräswalze übertragene Motorleistung und/oder das auf die Fräswalze übertragene Drehmoment. Ein oder mehrere dieser Maschinenparameter können Teil eines Maschinenparameter-Satzes sein.

Der aktuelle Zustand der Fräswalze kann eine oder mehrere der folgenden Verschleißkomponenten beinhalten und/oder umfassen:
- Verschleiß eines oder mehrerer Meißel;
- Verschleiß eines oder mehrerer Meißelhalter;
- Verschleiß eines oder mehrerer Basisteile, in denen jeweils ein Meißelhalter gehalten ist und die mit der Fräswalzenoberfläche verbunden sind:
- Verschleiß am Fräswalzenrohr;
- Verschleiß an Auswerfern.

Der aktuelle Zustand der Fräswalze kann alleine durch eine der vorgenannten Verschleißkomponenten bestimmt und in dem Datensatz hinterlegt sein.

Wie dies vorstehend erwähnt wurde, kann der aktuelle Zustand der Fräswalze im Rahmen der Erfindung jedoch auch durch ein Tupel charakterisiert werden, welches zumindest zwei der vorgenannten Verschleißkomponenten umfasst und diese im Datensatz berücksichtigt sind.

Werden in einem Datensatz mehrere Verschleißkomponenten berücksichtigt, so ist es insbesondere denkbar, dass je nach Fräswalzentyp ein Verschleißtyp dominant sein kann und entsprechend im Datensatz bewertet ist, oder dass eine Kombination von Verschleißarten betrachtet wird und/oder nur die jeweils am stärksten verschlissenen Komponenten betrachtet werden muss.

Der aktuelle Zustand der Fräswalze kann auch als wenigstens eine Kennzahl im Datensatz berücksichtigt sein, wobei die Kennzahl beispielsweise eine Information enthält über die verbleibende Nutzungsdauer der Fräswalze oder die aus der verbleibenden Nutzungsdauer der Fräswalze hergeleitet werden kann. Denkbar ist auch, dass die Kennzahl eine Restverschleißkapazität angibt.

Die Kennzahlen können dabei den aktuellen Zustand der Fräswalze repräsentieren und damit Rückschlüsse auf die mit der Fräswalze erreichbaren Arbeitsergebnisse und / oder die von der Fräswalze noch erbringbare Arbeitsleistung ermöglichen.

Der aktuelle Zustand der Fräswalze kann auch eine qualitative Bewertung beinhalten. Insbesondere kann entsprechend angegeben werden, ob die Fräswalze grundsätzlich noch nutzbar ist. Die qualitative Einordnung kann auch die Effizienz mit der die Fräswalze eine Fräsaufgabe erledigen kann oder die Qualität des von der Fräswalze erzeugbaren Arbeitsergebnisses, beispielsweise in Form einer Prozentangabe berücksichtigen. Denkbar ist auch, dass im Datensatz eine Vielzahl von Kennzahlen einzelner Fräswalzenkomponenten berücksichtigt ist.

Eine einzelne Kennzahl und/oder eine qualitative Bewertung kann als "Gesamtverschleißzustand" auch aus der Gesamtbetrachtung einer Vielzahl von Kennzahlen abgeleitet werden.

Nachdem der Zustand der Fräswalze erfasst wurde, wird erfindungsgemäß ein Datensatz gebildet, der den aktuellen Zustand der Fräswalze wiedergibt. Dieser Datensatz ist in der Speichereinheit mit dem die Fräswalze individualisierenden charakteristischen Merkmal verknüpft. Mit anderen Worten ist das charakteristische Merkmal eine eindeutige Identifikation für eine individuelle Fräswalze. Der Datensatz kann dann an eine Verarbeitungseinrichtung übertragen werden. Dabei kann die Verarbeitungseinrichtung beispielsweise an der Bodenfräsmaschine angeordnet sein. Es ist auch denkbar, dass die Verarbeitungseinrichtung räumlich getrennt von der Bodenfräsmaschine angeordnet ist. Beispielsweise ist es denkbar, dass die Verarbeitungseinrichtung drahtgebunden oder drahtlos mit der Bodenfräsmaschine zumindest zeitweise in Verbindung steht.

Es kann auch zusätzlich eine weitere Verarbeitungseinrichtung vorgesehen sein.

Die weitere Verarbeitungseinrichtung und die Verarbeitungseinrichtung können in einer gemeinsamen Einheit vereint sein oder es kann vorzugsweise vorgesehen sein, dass die Verarbeitungseinrichtung und die weitere Verarbeitungseinrichtung räumlich voneinander getrennt angeordnet sind.

In der weiteren Verarbeitungseinrichtung kann der Datensatz ausgewertet werden. Unter Verwendung des charakteristischen Merkmals der Fräswalze, das eine eindeutige Identifizierung der Fräswalze ermöglicht und aus der der Fräswalzentyp hervorgehen kann, wird in einer Recheneinheit ermittelt, ob diese Fräswalze prinzipiell für eine anstehende Fräsaufgabe geeignet ist. Dann kann in der weiteren Verarbeitungseinrichtung ermittelt werden, ob diese prinzipiell geeignete Fräswalze, mit dem vorliegenden, sich aus dem Datensatz ergebenden aktuellen Zustand bestimmten Anforderungen genügt.

Im Rahmen der Erfindung kann in der weiteren Verarbeitungseinrichtung auch mithin aus einem Pool von Fräswalzen, die prinzipiell nach ihrem Fräswalzentyp geeignet sind, eine anstehende Fräsaufgabe durchzuführen, diejenige Fräswalze ausgewählt werden, welche für die anstehende Aufgabe auch tatsächlich am besten geeignet ist.

Die Eignung der Fräswalze lässt sich dabei unter Berücksichtigung des aktuellen Zustands der Fräswalzen des Pools ermitteln. Als Kriterium dafür kann beispielsweise vorgegeben sein, dass aus dem Pool, beispielsweise mit der weiteren Verarbeitungseinrichtung die individuell am besten geeignete Fräswalze herausgefiltert wird, mit der die anstehende Aufgabe am schnellsten, effizientesten oder kostengünstigsten bewerkstelligt werden kann.

Dabei ist es denkbar, dass der aktuelle Zustand der Fräswalze nach vorgegebenen Kriterien klassifiziert wird. Ein Benutzer oder die weitere Verarbeitungseinrichtung kann dann ermitteln, ob die Fräswalze den gestellten Anforderungen für einen geplanten Fräsauftrag genügt.

Es ist auch denkbar, dass auf Anfrage eines Bedieners die weitere Verarbeitungseinrichtung ermittelt, ob die vorliegende Fräswalze für eine anstehende Fräsaufgabe ausreichend geeignet ist.

Werden in der Speichereinrichtung mehrere Datensätze von verschiedenen Fräswalzen gespeichert, so kann die weitere Verarbeitungseinrichtung dem Benutzer auf Anfrage mitteilen, welche der Fräswalze/-n für den geplanten Fräsauftrag geeignet ist/sind.

In der weiteren Verarbeitungseinrichtung können beispielsweise die Nutzbarkeit, die Qualität des mit der Fräswalze erzeugbaren Arbeitsergebnisses und/oder die Effizienz der Fräswalze bestimmt werden. Diese Kenngrößen können insbesondere aus dem gespeicherten, den aktuellen Zustand der Fräswalze beinhaltenden Datensatz abgeleitet werden.

Wird die Qualität der Fräswalze beurteilt, so kann beispielsweise in der weiteren Verarbeitungseinrichtung ermittelt werden, welche Fräsbildqualität mit der vorliegenden Fräswalze gefertigt werden kann. Beispielsweise lässt sich die vorliegende Fräswalze oder die in einem Pool vorliegenden Fräswalzen aufgrund des Datensatzes in eine Qualitätsskala einordnen oder es kann ermittelt werden, ob mit der Fräswalze die geforderte Fräsbildqualität gefertigt werden kann.

Wird die Effizienz der Fräswalze ermittelt, so wird in der weiteren Verarbeitungseinrichtung bestimmt, welche Maschinenparameter erforderlich sind, um mit dem vorliegenden aktuellen Zustand der Fräswalze, die Fräswalze bestimmungsgemäß zu betreiben. Beispielsweise kann dabei ermittelt werden, welche Antriebsleistung und/oder welches Antriebsmoment für den bestimmungsgemäßen Gebrauch aufgebracht werden muss, um beispielsweise das gewünschte Arbeitsergebnis zu erreichen. Korreliert hiermit kann ermittelt werden, wie hoch der Verbrauchsmittel-Verbrauch (beispielsweise der Kraftstoffverbrauch und/oder der Kühlmittelverbrauch) für den bestimmungsgemäßen Gebrauch ist.

Bei der Ermittlung der Nutzbarkeit (Funktionalität) der Fräswalze kann aufgrund des Datensatzes ermittelt werden, ob die Fräswalze für den bestimmungsgemäßen oder den geplanten Gebrauch grundsätzlich noch verwendbar ist.

Der Betrieb einer Bodenbearbeitungsmaschine unterliegt Anforderungen, um beispielsweise wirtschaftliche oder zeitliche Vorgaben einzuhalten. Um auch solche Vorgaben einzuhalten, können ein oder mehrere Jobdaten vorgegeben werden. Jobdaten sind, wie dies bereits oben erwähnt wurde, insbesondere Daten, die während des Arbeitseinsatzes der Fräswalze erfasst wurden oder werden, beispielsweise die gefräste Fläche, das Fräsvolumen und/oder die Fräsmasse des abgetragenen Materials und/oder die Fräszeit. Als Jobdaten lassen sich im Rahmen der Erfindung beispielsweise auch eine geplante Veränderung an dem zu bearbeitenden Material, beispielsweise eine Frässtrecke, eine Fräsleistung, eine Fräsarbeit und/oder eine Fräsarbeitszeit verwenden.

Als Fräsarbeit kann beispielsweise eine Masse oder ein Fräsvolumen des abzutragenden Materials vorgegeben werden. Dies kann zu einer erforderlichen Frässtrecke und Frästiefe führen. Als Fräsleistung kann eine Arbeit pro Zeit vorgegeben werden, beispielsweise eine zu bearbeitende Masse pro Zeit, ein zu bearbeitendes Materialvolumen pro Zeit oder eine zu bearbeitende Fläche bzw. Strecke pro Zeit. Die Arbeitszeit kann beinhalten, bis wann eine vorgegebene Arbeit abgeschlossen sein muss. Sie kann weiterhin angeben, wann ein günstiger Zeitpunkt für einen Wechsel der Bodenbearbeitungswerkzeuge vorliegt, beispielsweise an einem Schichtende oder einer geplanten Stillstandzeit der Bodenfräsmaschine.

Ein charakteristisches Merkmal im Sinne der Erfindung kann insbesondere eine auf der Fräswalze an geeigneter Stelle aufgebrachte individualisierende Kennzeichnung, beispielsweise ein Barcode, eine Ziffern- oder Buchstabenfolge sein. Ein charakteristisches Merkmal kann auch eine Kennung sein, die in oder an einem optisch oder elektrisch auslesbaren Element vorhanden ist, beispielsweise ein aktiver oder passiver Transponder, beispielsweise ein RFID-Transponder oder dergleichen.

Im einfachsten Fall wird von dem Maschinenbediener das charakteristische Merkmal der Fräswalze manuell erfasst.

Alternativ kann es auch vorgesehen sein, dass mit einer Leseeinheit das charakteristische Merkmal der Fräswalze ausgelesen wird. Die Leseeinheit kann Teil der Bodenfräsmaschine sein oder mit der Bodenfräsmaschine über eine drahtgebundene oder drahtlose Leitung in Verbindung stehen, um Daten zu übermitteln.

Denkbar ist es, dass die Leseeinheit Teil einer separaten Recheneinheit ist, die dazu ausgebildet ist mit der Steuereinheit der Bodenfräsmaschine in drahtlosen Kontakt zu treten. Über die separate Recheneinheit kann dann drahtlos eine Fräswalze eindeutig identifiziert werden. Die separate Recheneinheit kann die Speichereinheit aufweisen in der das charakteristische Merkmal der Fräswalze mit dem Informationen über die Fräswalze enthaltenden Datensatz verknüpft ist. Der Datensatz kann dann an die Verarbeitungseinrichtung übermittelt werden. Vorzugsweise kann an der Fräswalze die Speichereinheit angeordnet sein, auf der das charakteristische Merkmal und der Informationen über den aktuellen Zustand der Fräswalze enthaltende Datensatz verknüpft sind. Beispielsweise kann die Speichereinheit ein elektronisch auslesbares und beschreibbares Medium sein. In diesem Fall können charakteristisches Merkmal und/oder der Datensatz beispielsweise beim Wechsel der Fräswalze über ein geeignetes Lesegerät ausgelesen und direkt an die Verarbeitungseinrichtung übermittelt werden.

Alternativ ist die Speichereinheit separat von der Fräswalze ausgebildet. Dementsprechend müssen, nach dem Erfassen des charakteristischen Merkmals an der Fräswalze (das beispielsweise manuell erfolgen kann), der mit diesem charakteristischen Merkmal verknüpfte, Informationen über den aktuellen Zustand der Fräswalze enthaltende Datensatz, aus der Speichereinheit an die Verarbeitungseinrichtung übermittelt werden. Hierzu kann es zum Beispiel vorgesehen sein, dass die Speichereinheit als Datenbank ausgebildet ist, in der charakteristische Merkmale und Datensätze verknüpft sind. Wurde das charakteristische Merkmal der Fräswalze erfasst kann nun der zugehörige, Informationen über den aktuellen Zustand der Fräswalze enthaltende Datensatz ermittelt und an die Verarbeitungseinrichtung übermittelt werden.

Entsprechend ist also in der Verarbeitungseinrichtung ein Datensatz über den aktuellen Zustand der Fräswalze vor Beginn einer Fräsaufgabe abgespeichert. Wenn dann anschließend die Fräsaufgabe durchgeführt wird, so unterliegen die Fräswerkzeuge einem Verschleiß. Entsprechend verändert sich der Zustand der Fräswalze gegenüber dem Ausgangszustand. Während oder nach Beendigung der Fräsaufgabe kann dann die durch die Fräsaufgabe entstandene Änderung des Zustands der Fräswalze beurteilt bzw. ermittelt werden. Die Verarbeitungseinrichtung generiert dann aus dem ursprünglich eingespeicherten Datensatz dieser Fräswalze und der bei der Fräsaufgabe entstandenen Änderung des Zustands einen neuen Datensatz, der dann den aktuellen Zustand der Fräswalze wiedergibt. Dieser neue Datensatz stellt mithin einen aktualisierten Datensatz dar, der die zuletzt durchgeführte Fräsaufgabe berücksichtigt. Somit repräsentiert er den Zustand der Fräswalze nach Durchführung der Fräsaufgabe

Entsprechend kann jede Fräsaufgabe beispielsweise als ein einzelnes Verschleißereignis betrachtet werden. Die sich daraus ergebende Änderung des Zustands der Fräswalze wird mit dem Zustand der Fräswalze vor Durchführung der Fräsaufgabe verrechnet, um daraus den aktuellen Zustand der Fräswalze zu ermitteln.

Denkbar ist es jedoch auch, dass die Bodenfräsmaschine während der Erledigung einer Fräsaufgabe kontinuierlich die Änderung des Zustands der Fräswalze ermittelt und am Ende der Fräsaufgabe ein Datensatz erzeugt wird, der Informationen über den dann aktuellen Zustand der Fräswalze enthält. Bei dieser Variante wird berücksichtigt, dass sich die während des Arbeitsprozesses zunehmend verschleißenden Werkzeuge auf die Maschinenparameter und den Werkzeugverschleiß auswirken.

Vorzugsweise wird ein neuer, Informationen über den aktuellen Zustand der Fräswalze enthaltender Datensatz zurück an die Speichereinrichtung übermittelt.

In der Verarbeitungseinrichtung liegt nach Abschluss der Fräsarbeiten ein, Informationen über den aktuellen Zustand der Fräswalze enthaltender (neuer) Datensatz vor. Dieser neue Datensatz wird dann vorzugsweise an die Speichereinrichtung übermittelt und mit dem charakteristischen Merkmal der Fräswalze verknüpft.

Der, Informationen über den aktuellen Zustand der Fräswalze enthaltende Datensatz kann jedoch alternativ auch während des Fräsbetriebs regelmäßig an die Speichereinheit übermittelt und mit dem charakteristischen Merkmal der Fräswalze verknüpft abgespeichert werden.

Ist die Speichereinheit an der Fräswalze und insbesondere als elektronisch auslesbares und beschreibbares Medium ausgebildet, kann der neue Datensatz, am Ende der Fräsaufgabe auf die Speichereinheit an der Fräswalze übertragen werden.

Während des Fräsbetriebs ist die durch das charakteristische Merkmal identifizierte Fräswalze einer Bodenfräsmaschine zugeordnet. Nach Beendigung der Fräsaufgabe können Fräsdaten der Bodenfräsmaschine zur Bestimmung des Datensatzes an die separate Recheneinheit weitergeleitet werden. Dann wird erst nach Abschluss der Fräsarbeiten, basierend auf den Fräsdaten der Bodenfräsmaschine, ein neuer, die Informationen zum aktuellen Zustand der Fräswalze enthaltender Datensatz erzeugt. Dieser wird dann ebenfalls an die Speichereinheit übermittelt und mit dem charakteristischen Merkmal der Fräswalze verknüpft.

Denkbar ist es auch, dass die weitere Verarbeitungseinrichtung an der separaten Recheneinheit vorgesehen ist. Auf Anfrage eines Benutzers kann dann beispielsweise in der separaten Recheneinheit beurteilt werden, ob eine von der separaten Recheneinheit identifizierte Fräswalze für eine anstehende Fräsaufgabe geeignet ist. Dieses Ergebnis kann dann dem Bediener von der separaten Recheneinheit übermittelt werden.

Beispielsweise ist es so, dass einem Maschinenführer in der Werkstatt eine Vielzahl von Fräswalzen zur Verfügung steht. Der Maschinenführer fragt nun an, ob eine der Fräswalzen für eine anstehende Fräsaufgabe geeignet ist. Die separate Recheneinheit ermittelt die vor Ort vorliegenden Fräswalzen und gibt dem Bediener dann eine Rückmeldung über die, für die anstehende Fräsaufgabe geeigneten Fräswalzen. Der Maschinenführer kann sich dann eine geeignete Fräswalze auswählen und in der Bodenfräsmaschine verbauen.

Zur Ermittlung des charakteristischen Merkmales kann es vorgesehen sein, dass die Fräswalze ein aktives Sendeelement aufweist, das das charakteristische Merkmal und/oder den Datensatz an eine Leseeinheit, übermittelt. Auf diese Weise kann der Lagerort der Fräswalze, beispielsweise von der separaten Recheneinheit oder einer sonstigen Leseeinheit, erfasst werden. Beispielsweise lässt sich dann ermitteln, ob eine bestimmte Fräswalze sich auf einer Baustelle oder in der Werkstatt befindet.

Hierbei kann es vorgesehen sein, dass die Fräswalze einen Positionssender aufweist, der dazu ausgebildet ist, vorzugsweise in regelmäßigen Zeitabständen oder permanent, ein Positionssignal zu senden, und dass mit dem Positionssignal das charakteristische Merkmal und/oder der Datensatz von der Fräswalze drahtlos übermittelt wird, wobei der Positionssender vorzugsweise ein GPS-Sender ist.

Denkbar ist es auch, dass die Fräswalze ein passives Leseelement aufweist, das mit einer Leseeinheit ausgelesen wird, um das charakteristische Merkmal und/oder den Datensatz zu erfassen. Ein Bediener kann dann mit einem geeigneten Lesegerät verschiedene, ihm vorliegende Fräswalzen auf ihre Eignung für eine bestimmte Fräsaufgabe prüfen.

In diesem Zusammenhang ist es denkbar, dass das aktive Sendeelement ein aktiver RFID ist, oder dass das passive Leseelement ein passiver RFID oder eine auslesbare Codierung, insbesondere ein Barcode, ein QR-Code oder dergleichen ist.

Wie dies vorstehend erwähnt wurde, kann im Rahmen der Erfindung vorgesehen sein, dass die Speichereinheit, in der der Datensatz abgespeichert wird, Teil der Fräswalze oder Teil der separaten Recheneinheit ist.

Denkbar ist es, dass der Datensatz in einer geeigneten Speichereinheit der Fräswalze abgespeichert wird/ist. Mit einem geeigneten Lesegerät kann dann dieser Datensatz in die Verarbeitungseinrichtung, die vorzugsweise an der Bodenfräsmaschine vorgesehen sein kann, überspielt werden. Denkbar ist es jedoch auch, dass der Datensatz von der separaten Recheneinheit an die Verarbeitungseinrichtung, die vorzugsweise an der Bodenfräsmaschine vorgesehen sein kann, übermittelt wird. Hierdurch wird eine erhebliche Erleichterung des Verfahrensablaufs erreicht.

Eine besonders bevorzugte Erfindungsvariante ist so gestaltet, dass während des Fräsbetriebs der Bodenfräsmaschine Fräsdaten, insbesondere die Fräsdauer, das gefräste Materialvolumen und/oder die gefräste Fläche, erfasst werden, und dass diese Fräsdaten oder eine Verrechnung dieser Fräsdaten als ein Zusatz-Datensatz mit dem Datensatz, vorzugsweise in der Verarbeitungseinrichtung; kombiniert und daraus ein neuer Datensatz generiert wird, der den neuen aktuellen Zustand der Fräswalze charakterisiert. Auf diese Weise wird der Zustand der Fräswalze aktualisiert und nachgeführt. Dabei kann es vorgesehen sein, dass der Zusatz-Datensatz während des Fräsbetriebs kontinuierlich oder in Zeitabständen mit dem Datensatz kombiniert wird. Hierdurch wird eine Nachverfolgung des Zustandes der Fräswalze zu verschiedenen Zeitpunkten möglich.

Denkbar ist es auch, dass der Zusatz-Datensatz nach dem Fräsbetrieb mit dem Datensatz kombiniert wird. Dementsprechend kann nach dem Abschluss der Fräsaufgabe der neue Datensatz, der Aufschluss über den aktuellen Zustand der Fräswalze gibt, erzeugt und in der Speichereinheit abgespeichert werden.

Im Rahmen der Erfindung kann es vorgesehen sein, dass zumindest eine der nachfolgenden Informationen als Fräsdaten während des Fräsbetriebs der Bodenfräsmaschine erfasst und bei der Generierung des neuen Datensatzes berücksichtigt wird:
- die Fräsdauer,
- das gefräste Materialvolumen
- die gefräste Fläche,
- die Frästiefe
- die durchschnittliche Frästiefe,
- ein Lastprofil,
- ein durchschnittliches Lastprofil
- die mechanische Belastung der Fräswalze während zumindest eines Teils der Fräsdauer,
- die durchschnittliche Belastung der Fräswalze während zumindest eines Teils der Fräsdauer
- die Belastung der Fräswerkzeuge
- die durchschnittliche Belastung der Fräswerkzeuge
- die Anzahl der Überlast-Ereignisse, (ein Überlast-Ereignis tritt beispielsweise dann auf, wenn die Fräswalze auf einen harten Gegenstand im zu fräsenden Material trifft, beispielsweise auf ein Metallteil oder einen Kanaldeckel.),
- eine Information über die Art des gefrästen Materials (die Art des gefrästen Materials kann beispielsweise Beton oder Asphalt sein),
- eine Information über die Temperatur des gefrästen Materials und/oder die Umgebungstemperatur
- eine Information darüber, ob ein Fräsen mit oder ohne Verladung des gefrästen Materials erfolgte (Bei einer Verladung wird das gefräste Material unmittelbar aus dem Arbeitsbereich der Fräswalze abtransportiert und über eine Transportvorrichtung, beispielsweise ein endlos umlaufendes Förderband abtransportiert. Während des Fräsbetriebs, ohne Verladung, verbleibt das gefräste Material im Anschluss an die Fräswalze auf der Fahrbahnoberfläche. Wenn ohne Verladung gefräst wird, sind die Fräswerkzeuge und die Fräswalze länger in Kontakt mit dem gefrästen Material, was zu einem höheren Verschleiß führt),
- der Vorschub und/oder die in die Fräswalze übertragene Antriebsleistung eines Antriebsmotors,
- der durchschnittliche Vorschub und/oder die durchschnittliche in die Fräswalze übertragene Antriebsleistung eines Antriebsmotors.
- die Drehzahl der Fräswalze

Erfindungsgemäß kann es auch vorgesehen sein, dass der neue Datensatz der Fräswalze, der Bodenfräsmaschine und/oder der separaten Recheneinheit übermittelt wird.

Besonders bevorzugt kann es im Rahmen der Erfindung vorgesehen sein, dass mittels einer Eingabeeinheit, die vorzugsweise an der Bodenfräsmaschine vorgesehen sein kann, zumindest ein Vorgabe-Maschinenparameter, und/oder zumindest ein Materialkennwert des zu fräsenden Materials und/oder Jobdaten erfasst wird/werden, und dass die weitere Verarbeitungseinrichtung dazu ausgelegt ist, aus dem zumindest einen Vorgabe-Maschinenparameter und/oder dem zumindest einen Materialkennwert und/oder den Jobdaten zu ermitteln, ob die Fräswalze für eine anstehende Fräsaufgabe geeignet ist.

Durch die Vorgabe von Jobdaten kann die weitere Verarbeitungseinrichtung ermitteln, ob eine Fräswalze prinzipiell geeignet ist die geforderte Aufgabe zu erledigen. Beispielweise können die Jobdaten vorgeben, dass mit der Fräswalze eine Feinfräsaufgabe, ein Vollausbau einer Fahrbahnfläche oder ein Teilausbau einer Fahrbahnfläche vorgenommen werden soll. Bei entsprechend gewählten Jobdaten kann, unter Berücksichtigung des Datensatzes, dann weiterhin beurteilt werden, ob diese prinzipiell geeignete Fräswalze auch konkret geeignet ist eine spezifische Aufgabe zu erledigen. Beispielsweise kann durch die Jobdaten vorgegeben werden, dass mit der Fräswalze bei vorgegebener Frästiefe ein gewisses Ausbauvolumen gefräst werden muss.

Erfindungsgemäß kann es weiterhin vorgesehen sein, dass ein Bediener mittels einer Eingabeeinheit einen Bearbeitungsmodus auswählt.

In einem Bearbeitungsmodus können beispielsweise verschiedene Jobdaten zusammengefasst sein. Mit dem Bearbeitungsmodus gibt der Bediener beispielsweise vor, wie effizient die Bodenfräsmaschine die gestellte Fräsaufgabe erledigen soll. Beispielsweise kann mit dem Bearbeitungsmodus ausgewählt werden, dass die Bodenfräsmaschine mit möglichst geringem Verbrauch eines oder mehrerer Betriebsmittel (beispielsweise Treibstoff, Kühlmittel) auskommen soll (Eco-Modus). Gemäß einem anderen Bearbeitungsmodus kann es vorgesehen sein, dass die Bodenfräsmaschine mit möglichst geringem Verschleiß der Fräswerkzeuge betrieben werden soll, um die gestellte Fräsaufgabe zu erledigen. Gemäß einem weiteren Bearbeitungsmodus kann es beispielsweise vorgesehen sein, dass die gestellte Fräsaufgabe zeitoptimiert, also beispielsweise möglichst schnell erledigt werden soll.

Die weitere Verarbeitungseinrichtung ermittelt unter Berücksichtigung des gewählten Modus und des Datensatzes, ob die gestellte Fräsaufgabe mit einer Fräswalze erledigt werden kann. Zusätzlich oder alternativ kann es vorgesehen sein, dass eine Steuereinheit der Bodenfräsmaschine, abhängig vom gewählten Betriebsmodus und unter Berücksichtigung des Datensatzes die Maschinenparameter zum Betrieb der Bodenfräsmaschine, abgestimmt auf den gewählten Betriebsmodus, geeignet einstellt oder dem Bediener vorschlägt.

Zusätzlich zu dem charakteristischen Merkmal kann es vorgesehen sein, dass zumindest ein feststehendes Merkmal der Fräswalze und/oder der Fräswerkzeuge, verwendet wird. Dieses feststehende Merkmal kann, beispielsweise auf der Speichereinheit, abgespeichert sein oder als Teil des Datensatzes mit dem charakteristischen Merkmal verknüpft sein. Eines oder mehrere der feststehenden Merkmale kann/können ausgewählt sein aus der folgenden Liste:
- eine Information über den Fräswalzentyp,
- eine Information über die Anzahl der auf der Fräswalze verbauten Meißel,
- eine Information über den Typ eines Meißelhalters, in dem die Fräsmeißel montiert ist,
- eine Information über den Linienabstand der Fräsmeißel auf der Fräswalze

Bei der Gestaltung des, Informationen über den aktuellen Zustand der Fräswalze enthaltenden Datensatzes kann es vorgesehen sein, dass der Datensatz zumindest ein variables Merkmal der Fräswalze und/oder der Fräswerkzeuge, ausgewählt aus der folgenden Liste beinhaltet:
- eine Information über den Verschleißzustand des zumindest einen Fräswerkzeugs,
- eine Information über den Verschleißzustand eines Meißelhalters in dem das zumindest eine Fräswerkzeug montiert ist,
- eine Information über den Verschleißzustand eines auf der Fräswalze montierten Auswerfers (Auswerfer sind Bauteile, die auf der FräswalzenOberfläche montiert sind und die das von den Fräswerkzeugen gefräste Material aus dem Arbeitsbereich der Fräswalze auswerfen. Diese Auswerfer sind einem Verschleiß unterworfen und müssen bei Erreichen ihres Verschleißzustands ausgewechselt werden.),
- eine Information über den Verschleißzustand des Fräswalzenrohrs der Fräswalze (Auf dem Fräswalzenrohr sind die Fräswerkzeuge mittelbar oder unmittelbar montiert. Das Fräswalzenrohr ist einem fortwährenden Verschleiß unterzogen, wobei sich die Dicke des Fräswalzenrohrs reduziert. Bei Erreichen einer minimalen Dicke des Fräswalzenrohrs muss dieses ausgewechselt werden.),
- eine Information über die Restverschleißkapazität des zumindest einen Fräswerkzeugs,
- eine Information über die Restverschleißkapazität eines Meißelhalters in dem das zumindest eine Fräswerkzeug montiert ist,
- eine Information über die Restverschleißkapazität eines auf der Fräswalze montierten Auswerfers,
- eine Information über die Restverschleißkapazität des Fräswalzenrohrs der Fräswalze,
- eine Information über die Ausfallwahrscheinlichkeit der Fräswalze,
- eine Information über die Qualität eines Fräsbildes, welches mit der Fräswalze erzeugbar ist,
- eine Information über die Effizienz der Fräswalze
- eine Information über die Nutzbarkeit der Fräswalze

Die Aufgabe der Erfindung wird auch gelöst mit einer Fräsanordnung mit einer Bodenfräsmaschine gemäß unabhängigem Anspruch 21, insbesondere mit einer Straßenfräsmaschine, mit einem Stabilisierer, mit einem Recycler, mit einem Surface-Miner oder dergleichen, mit einer auswechselbaren Fräswalze, wobei die Fräswalze mit einer Vielzahl von Fräswerkzeugen bestückt ist, wobei die Fräswalze einen aktuellen Zustand aufweist, wobei eine Steuereinheit zur Steuerung zumindest einer Funktion der Bodenfräsmaschine vorgesehen ist, und wobei die Fräswalze über ein charakteristisches Merkmal verfügt. Erfindungsgemäß ist es vorgesehen, dass in einer Speichereinheit zumindest ein Datensatz abgespeichert ist, der eine Information über den aktuellen Zustand der Fräswalze enthält, dass in der Speichereinheit dem Datensatz das charakteristische, die Fräswalze identifizierende Merkmal zugeordnet ist, und dass einer Verarbeitungseinrichtung dieser Datensatz oder eine Verrechnung enthaltend den Datensatz übermittelt wird.

Die in dieser Patentanmeldung beschriebenen Recheneinheiten, Computer oder dergleichen Computersysteme, der externen Recheneinheit oder der Bodenfräsmaschine können beispielsweise, nicht dargestellt, zumindest einen Prozessor, ein computerlesbares Speichermedium, eine Datenbank, eine Eingabeeinheit und eine Ausgabeeinheit aufweisen. Die Eingabeeinheit kann als Tastatur oder als andere Benutzerschnittstelle ausgeführt sein und ermöglicht es einer Bedienperson, Anweisungen einzugeben. Die Ausgabeeinheit kann als Display oder in Form einer sonstigen optischen oder akustischen Anzeige ausgeführt sein. Der Prozessor kann als einzelner Controller, welcher die gesamte beschriebene Funktionalität umfasst, ausgeführt sein oder es können mehrere Controller vorgesehen sein, auf welche die beschriebene Funktionalität aufgeteilt ist. Als computerlesbares Speichermedium ist im vorliegenden Sinne jede Form eines nichtflüchtigen Speichermediums zu verstehen, welches ein Computerprogrammprodukt in Form einer von dem Prozessor ausführbaren Software, von Computeranweisungen oder von Programmmodulen enthält. Diese können bei ihrer Ausführung Daten zur Verfügung stellen oder das Computersystem auf andere Weise veranlassen, eine Anweisung umzusetzen oder, wie vorliegend definiert, auf spezifische Weise zu arbeiten. Es kann weiterhin vorgesehen sein, dass mehr als eine Art von Speichermedien kombiniert verwendet werden, um von dem Prozessor ausführbare Software, Computeranweisungen oder Programmmodule von einem ersten Speichermedium, in welchem die Software, die Computeranweisungen oder die Programmmodule anfänglich gespeichert sind, zur Ausführung zu dem Mikroprozessor zu leiten. Bei den Speichermedien, wie sie hier verwendet sind, kann es sich nicht einschränkend um Übertragungsmedien oder um Datenspeicher handeln. Bei den Datenspeichern kann es sich gleichwertig um flüchtige und nichtflüchtige, entfernbare und nicht entfernbare Medien handeln. Diese können in Form eines dynamischen Speichers, ASICs (Application Specific Integrated Circuits), Speicherchips, optischen oder magnetischen Speichers (CD), Flash-Speichers, oder jedes andere Mediums, welches geeignet ist, Daten in einer für Prozessoren geeigneten Form zu speichern, ausgeführt sein. Sie können, solange es nicht anders angegeben ist, auf einer einzelnen Computerplattform angeordnet oder auf mehreren solcher Plattformen verteilt angeordnet sein.

Übertragungsmedien können alle konkreten Medien enthalten, welche geeignet sind, dass von dem Prozessor ausführbare Software, Computeranweisungen oder Programmmodule darüber von einem Prozessor ausgelesen und ausgeführt werden können. Dafür können ohne Beschränkung Kabel, Leitungen, Faseroptiken oder bekannte kabellose Medien verwendet sein. In einer weiteren Ausführungsform kann es vorgesehen sein, dass der Prozessor kein Computersystem darstellt oder benötigt. Er kann separat ausgeführt sein oder anderweitig unabhängig innerhalb einer Maschine konfiguriert sein, wie in einem Allzweck-Prozessor (General Purpose Prozessor), einem digitalen Signal-Prozessor (DSP), einem ASIC (Application Specific Integrated Circuit), einem FPGA (Field Programmable GateArray) oder in anderen programmierbaren Logikbausteinen, einem Logikgatter (discrete gate) oder einer logischen Transistorschaltung, diskreten Hardwarekomponenten, oder jeder Kombination davon, welche dazu ausgelegt oder dazu programmiert ist, die beschriebenen Funktionen auszuführen oder herbeizuführen. Der Allzweck-Prozessor kann ein Mikroprozessor oder alternativ ein Mikrocontroller, eine Zustandsmaschine (state machine) oder eine Kombination daraus sein. Der Prozessor kann auch als eine Kombination von Rechengeräten implementiert sein, beispielsweise als eine Kombination eines DSP mit einem Mikroprozessor, einer Vielzahl von Mikroprozessoren, einem oder mehrerer Mikroprozessoren in Verbindung mit einem DSP Kern, oder jede andere solche Kombination. Abhängig von der Ausgestaltung können bestimmte Handlungen, Abläufe oder Funktionen von jedem der in Bezug auf den Controller beschriebenen Algorithmen in einer anderen Reihenfolge ablaufen, sie können hinzugefügt oder verbunden oder ausgelassen werden (zum Beispiel wenn nicht alle beschriebenen Funktionen für die Ausführung des Algorithmus erforderlich sind). Außerdem können in bestimmten Ausführungen Handlungen, Abläufe oder Funktionen gleichzeitig ausgeführt werden, beispielsweise durch multi-threated processing, interrupted processing, oder durch mehrere Prozessoren oder Prozessorkernen oder jede anderen Parallelarchitektur.

Die Erfindung wird im Folgenden anhand von in den Zeichnungen dargestellten Ausführungsbeispielen näher erläutert. Es zeigen:
Figur 1 in schematischer Darstellung und in Seitenansicht eine Straßenfräsmaschine,
Figur 2 in schematischer Darstellung und in Seitenansicht einen Stabilisierer,
Figuren 3 bis 9 verschiedene Betriebszustände einer Straßenfräsmaschine,
Figuren 10 bis 17 verschiedene Betriebszustände einer weiteren Ausführungsform einer Straßenfräsmaschine und
Figur 18 ein Ablaufdiagramm zur Ermittlung einer für eine Fräsaufgabe geeigneten Fräswalze.

Fig. 1 zeigt in schematischer Darstellung und in Seitenansicht eine Bodenfräsmaschine 10 in Form einer Straßenfräsmaschine. Ein Maschinenrahmen 12 ist über vier Hubsäulen 13 höhenverstellbar von Fahrwerken 11, beispielsweise Kettenlaufwerken, getragen. Die Bodenfräsmaschine 10 kann, ausgehend von einem Leitstand 14, über eine in dem Leitstand 14 angeordnete Steuerung 20 bedient werden. In einem Walzengehäuse 18 ist eine verdeckt angeordnete und in der Darstellung gestrichelt gezeichnete Fräswalze 16 drehbar gelagert. Eine Fördereinrichtung 17 dient dem Abtransport des Fräsgutes.

Im Einsatz wird der Maschinenrahmen 12 mit einer über die Steuerung 20 eingegebene Vorschubgeschwindigkeit über den zu bearbeitenden Untergrund bewegt. Dabei tragen auf der sich drehenden Fräswalze 16 angeordnete Fräswerkzeuge, insbesondere Meißel, insbesondere Rundschaftmeißel, den Untergrund ab.

Die Höhenposition sowie die Drehzahl der Fräswalze 16 können von der Steuerung 20 aus eingestellt werden. Über die Höhenposition der Fräswalze 16 wird die Frästiefe eingestellt. Die Höhenposition der Fräswalze 16 kann dabei je nach Maschinentyp über die höhenverstellbaren Hubsäulen 13 oder andere geeignete Mittel erfolgen. Alternativ kann die Fräswalze 16, wie zum Beispiel bei der in Fig. 2 gezeigten Bodenfräsmaschine 10, die als Stabilisierer ausgebildet ist, relativ zum Maschinenrahmen 12 in der Höhe verstellbar sein.

Fig. 2 zeigt in schematischer Darstellung und Seitenansicht eine zweite Bodenfräsmaschine 10 in Form eines Stabilisierers. Die zweite Bodenfräsmaschine 10 wird mittels als Vorder- und Hinterrädern ausgebildeten Fahrwerken 11 bewegt. Die Vorder- und Hinterräder sind über vordere und hintere Hubsäulen 13 an dem Maschinenrahmen 12 befestigt, so dass die Arbeitshöhe des Maschinenrahmens 12 und damit des Walzengehäuses 18 verstellt werden kann. An dem Maschinenrahmen 12 ist ein Leitstand 14 angebracht. Der innerhalb des Maschinenrahmens 12 angeordnete Motor 12.1 treibt über eine Antriebseinheit 12.2 die Fräswalze 16 an. Die Fräswalze 16 selbst ist in dem Walzengehäuse 18, dem eine vordere und eine hintere Walzenklappe 18.1, 18.2 zugeordnet ist, gelagert. Die Walzenklappen 18.1, 18.2 sind jeweils über eine angebrachte Hydraulik einstellbar ausgeführt. Die Fräswalze 16 ist über eine hydraulische Höhenverstellung 19 entlang eines durch einen Doppelpfeil gezeigten Verstellwegs 19.1 in ihrer Höhe einstellbar. Dazu wird die Bewegung eines Hydraulikzylinders 19.2 über einen drehbar gelagerten Umlenkhebel 19.3 und eine daran angeordnete Stellstange 19.4 auf die Fräswalze 16 übertragen. Mit Hilfe der Höhenverstellung kann die Frästiefe eingestellt werden.

Figur 3 zeigt eine Bodenfräsmaschine 10, beispielsweise eine Bodenfräsmaschine 10 der in den Figuren 1 oder 2 gezeigten Art in weiter vereinfachter Darstellung.

Die Bodenfräsmaschine 10 weist einen Maschinenrahmen 12 auf, an den über vier Hubsäulen 13 vier Fahrwerke 11, beispielsweise Kettenlaufwerke, angekoppelt sind. Im Bereich zwischen den vorderen und den hinteren Fahrwerken 11 ist eine Fräswalze 16, beispielsweise in einem Walzengehäuse 18, auswechselbar montierbar.

Die Bodenfräsmaschine 10 weist die Steuereinheit 15 auf. Ein Teil dieser Steuereinheit 15 kann eine Verarbeitungseinrichtung 30 sein, oder eine Verarbeitungseinrichtung 30 aufweisen. Die Verarbeitungseinrichtung 30 kann auch als separate Einheit bevorzugt an der Bodenfräsmaschine 10 vorgesehen sein.

Die Verarbeitungseinrichtung 30 kann im Rahmen der Erfindung auch eine weitere Verarbeitungseinrichtung aufweisen oder bilden.

Alternativ kann die Verarbeitungseinrichtung 30 und/oder die weitere Verarbeitungseinrichtung auch getrennt von der Bodenfräsmaschine 10 angeordnet sein.

Wie Figur 3 zeigt, ist die Fräswalze 16 abseits der Bodenfräsmaschine 10 bevorratet. Die Fräswalze 16 weist ein Fräswalzenrohr auf. Auf der Oberfläche des Fräswalzenrohrs können Fräswerkzeuge mittelbar oder unmittelbar auswechselbar befestigt werden. Beispielsweise ist es denkbar, dass ein Fräswerkzeug über einen Meißelhalter mit der Oberfläche des Fräswalzenrohrs mittelbar oder unmittelbar auswechselbar verbunden ist. Es ist weiterhin denkbar, dass ein Fräswerkzeug in einem Meißelhalter auswechselbar montierbar ist und der Meißelhalter auswechselbar mit einem Basisteil verbindbar ist. Das Basisteil ist mit der Oberfläche des Fräswalzenrohrs verbunden, beispielsweise verschweißt.

Die Fräswalze 16 kann beispielsweise einen Positionssender 16.3 aufweisen. Bei diesem Positionssender 16.3 kann es sich beispielsweise um ein GPS-Modul handeln, welches ein Positionssignal, beispielsweise in regelmäßigen Abständen oder permanent, aussendet.

Die Fräswalze 16 ist mit einem charakteristischen Merkmal 16.4 ausgestattet. Dieses kann beispielsweise in einer Speichereinheit 16.1 enthalten sein. Entsprechend kann es sich bei dem charakteristischen Merkmal 16.4 um eine auslesbare Kodierung handeln, die in der Speichereinheit 16.1 abgespeichert ist. Denkbar ist es auch, dass das charakteristische Merkmal 16.4 von einer Buchstaben- und/oder Ziffernfolge, einem Barcode, oder einem QR-Code oder einer sonstigen auslesbaren Kodierung gebildet wird.

Das charakteristische Merkmal 16.4 kann eine Information bezüglich einer eindeutigen Kennung der Fräswalze 16 und/oder eine Information über den Fräswalzentyp und/oder eine Information über den Meißelhaltertyp und/oder eine Information über die Anzahl der auf der Fräswalze 16 verbauten Fräswerkzeuge und/oder eine Information über den Linienabstand von linienförmig auf der Fräswalze 16 angeordneten Meißeln beinhalten, oder damit verknüpft sein. Insofern handelt es sich bei dem charakteristischen Merkmal 16.4 um ein feststehendes Merkmal der Fräswalze 16.

Wie dies vorstehend erwähnt wurde, kann die Fräswalze 16 mit der Bodenfräsmaschine 10 verbaut werden. Mittels einer Leseeinheit kann das charakteristische Merkmal 16.4 ausgelesen werden. Im vorliegenden Ausführungsbeispiel handelt es sich bei der Speichereinheit 16.1 um einen RFID-Transponder, in dem das charakteristische Merkmal 16.4 gespeichert ist. Mittels eines RFID-Lesegeräts kann das charakteristische Merkmal aus dem RFID-Transponder ausgelesen werden. Das Lesegerät kann Teil der Bodenfräsmaschine 10 sein oder das Lesegerät kann ein separates Gerät, beispielsweise ein Handapparat sein, mittels dem an der Fräswalze 16 das charakteristische Merkmal 16.4 ausgelesen wird.

Figur 4 veranschaulicht, dass in der Speichereinheit 16.1 ein Datensatz 16.2 gespeichert ist. Dieser Datensatz 16.2 enthält eine Information über den aktuellen Zustand der Fräswalze 16. Entsprechend kann der Datensatz 16.2 die Information enthalten, dass zumindest ein Fräswerkzeug und/oder die Fräswalze 16 im unverschlissenen Zustand vorliegt oder dass zumindest ein Fräswerkzeug oder die Fräswalze 16 in einem teilverschlissenen Zustand vorliegen. Dabei kann diese Information eine Aussage über den tatsächlichen quantitativen Verschleiß und/oder eine Information über die tatsächliche quantitative Restverschleißkapazität zumindest eines Fräswerkzeuges und/oder der Fräswalze 16 enthalten.

Zusätzlich oder alternativ können in dem Datensatz 16.2 Informationen codiert sein, die einen Aufschluss über den Verschleißzustand und/oder die Restverschleißkapazität zumindest eines Meißelhalters, zumindest eines Basisteils, zumindest eines auf der Fräswalze montierten Auswerfers und/oder des Fräswalzenrohrs enthalten. Hierbei handelt es sich mithin um variable Merkmale der Fräswalze 16.

Zusätzlich oder alternativ kann in dem Datensatz eine Information über die zu erwartende Fräsbildqualität codiert sein, wobei diese Kodierung einen Aufschluss darüber gibt, ob eine bestimmte Fräsbildqualität oder welche Fräsbildqualität mit der vorliegenden Fräswalze 16 gefräst werden kann. Denkbar ist es, dass die zu erwartende Fräsbildqualität auf der Basis von variablen Merkmalen der Fräswalze 16 codiert ist. Alternativ kann eine Aussage über die zu erwartende Fräsbildqualität auch in einer separaten Recheneinheit generiert werden, der diese variablen Merkmale zugeleitet werden und die diese variablen Merkmale auswertet.

Zusätzlich oder alternativ kann in dem Datensatz 16.2 auch eine Information über die Effizienz und/oder der Nutzbarkeit der Fräswalze 16 enthalten sein. Denkbar ist es, dass die zu erwartende Effizienz bzw. die Nutzbarkeit auf der Basis von variablen Merkmalen der Fräswalze 16 codiert ist. Alternativ kann eine Aussage über die zu erwartende Effizienz oder die Nutzbarkeit auch in einer separaten Recheneinheit 40 generiert werden, der diese variablen Merkmale zugeleitet werden, und die diese variablen Merkmale auswertet.

Zusätzlich kann in dem Datensatz 16.2 auch eine Information zu einem feststehenden Merkmal der Fräswalze, wie zum Beispiel Fräswalzentyp, Anzahl der auf der Fräswalze verbauten Meißel,- Typ eines Meißelhalters, in dem die Fräsmeißel montiert sind, und/oder Linienabstand der Fräsmeißel auf der Fräswalze, beinhaltet sein.

Figur 4 zeigt, dass in der Verarbeitungseinrichtung 30 ein oder mehrere Speicher vorgesehen sind. Dabei kann ein Speicher 31 für feststehende Merkmale, ein Speicher 32 für variable Merkmale und ein Speicher 33 für verrechnete Merkmale vorgesehen sein. Selbstverständlich können die Speicher 31, 32, 33 einen einheitlichen Speicher bilden. Der Speicher 33 für verrechnete Merkmale enthält verrechnete Merkmale, die aus einer Verrechnung eines oder mehrerer der feststehenden Merkmale und/oder eines oder mehrerer der variablen Merkmale gebildet sind.

Entsprechend können in der Verarbeitungseinrichtung 30 ein oder mehrere feststehende Merkmale, ein oder mehrere variable Merkmale/oder ein oder mehrere verrechnete Merkmale einer Fräswalze 16 hinterlegt werden.

Figur 5 zeigt, dass die Fräswalze 16 in den Fräswalzenkasten 18 der Bodenfräsmaschine 10 eingebaut wird. Bevor die Fräswalze 16 eingebaut wird oder wenn die Fräswalze 16 eingebaut ist, wird die Speichereinheit 16.1 ausgelesen.

Ein oder mehrere der in der Speichereinheit gehaltenen Informationen über die Fräswalze bilden den Datensatz 16.2, der Aufschluss über den aktuellen Zustand der Fräswalze 16 beinhaltet. Dieser Datensatz 16.2 wird in die Verarbeitungseinrichtung 30 übertragen. Entsprechend werden die feststehenden Merkmale in den Speicher 31 für die feststehenden Merkmale und die variablen Merkmale in den Speicher 32 für die variablen Merkmale eingespeichert. Eine Recheneinheit wählt aus einem oder mehreren der feststehenden Merkmale und einem oder mehreren der variablen Merkmale aus, die verrechnet werden. Die verrechneten Merkmale werden in dem Speicher 33 für verrechnete Merkmale abgelegt.

Gemäß den Figuren 6 und 7 kann die Bodenfräsmaschine 10 in den Fräsbetrieb überführt werden. Während des Fräsbetriebs oder nach dem Fräsbetrieb wird ein oder werden mehrere relevante Betriebsgrößen der Bodenfräsmaschine 10 ermittelt. Beispielsweise wird die Betriebsdauer der Bodenfräsmaschine, das Volumen des ausgefrästen Materials, die durchschnittliche oder die detaillierte Frästiefe, die durchschnittliche oder die detaillierte mechanische Belastung, beispielsweise die Motorleistung oder das Antriebsdrehmoment, der durchschnittliche oder der detaillierte Vorschub, die Kraft/oder die Belastung der Fräsmeißel durchschnittlich oder detailliert und/oder die Anzahl der Überlast-Ereignisse mittels geeigneten Aufnehmern, beispielsweise Sensoren, aufgezeichnet.

Zusätzlich oder alternativ kann als relevante Betriebsgröße auch die Art des gefrästen Materials, beispielsweise Asphalt oder Beton, erfasst werden und/oder es kann erfasst werden, ob ein Fräsen mit oder ohne Verladung des gefrästen Materials erfolgte und/oder es kann eine Information über die Anzahl der Fräswalzen-Wechselvorgänge erfasst werden.

Aus den relevanten Betriebsgrößen werden Änderungen am Verschleiß der Fräswalze 16 oder eines Teils der Fräswalze 16 in einer Recheneinheit errechnet und in einem Zusatz-Datensatz bereitgestellt. In der Recheneinheit wird unter Berücksichtigung des Datensatzes 16.2 und des Zusatz-Datensatzes ein neuer Datensatz erstellt. Dieser neue Datensatz wird in der Speichereinheit 16.1 abgelegt, wie Figur 8 zeigt. Dieser neue Datensatz bildet dann den Datensatz 16.2, der Aufschluss über den aktuellen Zustand der Fräswalze 16 gibt.

Figur 8 veranschaulicht weiter, dass nach Beendigung des Fräsvorgangs die Fräswalze 16 ausgebaut werden kann.

Gemäß Figur 9 beinhaltet die ausgebaute Fräswalze 16 nun den Datensatz 16.2 und steht für eine erneute Verwendung zur Verfügung. Die Speicher 31, 32, 33 in der Verarbeitungseinrichtung 30 können beispielsweise nun gelöscht werden und/oder die darin enthaltenen Daten anderweitig verwendet werden.

In den Figuren 10 bis 17 ist eine weitere Ausführungsvariante der Erfindung gezeigt. Wie diese Darstellungen zeigen, ist eine separate Recheneinheit 40 vorgesehen. Diese separate Recheneinheit 40 hat einen Anschluss an ein drahtloses Netzwerk, beispielsweise an eine Telefonleitung oder das Internet. Weiterhin kann der Recheneinheit 40 eine Empfangsschaltung zugeordnet sein oder diese Recheneinheit 40 kann eine Empfangsschaltung aufweisen, die geeignet ist das von dem Positionssender 16.3 ausgesendete Signal zu empfangen und auszuwerten, um den Standort der Fräswalze zu lokalisieren. Beispielsweise kann es sich um einen GPS-Empfänger handeln.

Figur 10 veranschaulicht weiterhin, dass über eine Telefonleitung oder über das Internet eine Verbindung zu der Bodenfräsmaschine 10 hergestellt werden kann.

Denkbar ist es, dass auch die Bodenfräsmaschine 10 einen GPS-Sender aufweist, dessen Signal von der Recheneinheit 40 empfangen und ausgewertet werden kann, um den Standort der Bodenfräsmaschine 10 zu lokalisieren.

Die Fräswalze 16 ist wieder ähnlich aufgebaut wie die Fräswalze 16 gemäß dem Ausführungsbeispiel nach den Figuren 1 bis 9. Auf die vorstehenden Ausführungen kann daher Bezug genommen werden. Die Fräswalze 16 weist wieder eine Speichereinheit 16.1 auf. In der Speichereinheit 16.1 ist wieder zumindest ein charakteristisches Merkmal 16.4 der Fräswalze 16 auslesbar abgespeichert.

Figur 10 zeigt, dass die Recheneinheit 40 über den Positionssender 16.3 die Position der Fräswalze 16 erfassen kann. Mit dem von der Fräswalze 16 ausgesendeten Signal kann auch das charakteristische Merkmal 16.4 der Fräswalze 16 an die Recheneinheit 40 übermittelt. Diese Information kann auf das von dem Positionssender 16.3 ausgesendete Signal aufmoduliert sein.

Die Recheneinheit 40 besitzt einen Speicher. In diesem Speicher ist der Datensatz 16.2 gespeichert, der eine Information über den aktuellen Zustand der Fräswalze 16 enthält und mit dem charakteristischen Merkmal 16.4 verknüpft ist.

Figur 11 veranschaulicht, dass die Fräswalze 16 wieder mit der Bodenfräsmaschine 10 verbaut werden kann. Vor oder nach dem Einbau der Fräswalze 16 kann, entsprechend dem Ausführungsbeispiel nach den Figuren 1 bis 9, das charakteristische Merkmal 16.4 der Fräswalze 16 erfasst werden.

Wie Figur 12 zeigt, wird das charakteristische Merkmal 16.4 aus der Speichereinheit 16.1 an die Verarbeitungseinrichtung 30, z. B. manuell übergeben und beispielsweise in dem Speicher 31 für feststehende Merkmale abgelegt.

Figur 14 veranschaulicht, dass die Bodenfräsmaschine 10 über die Datenleitung eine Information an die Recheneinheit 40 sendet. Dabei wird der Recheneinheit 40 mitgeteilt, dass die Fräswalze 16 mit dem charakteristischen Merkmal 16.4 an der Bodenfräsmaschine 10 verbaut ist oder verbaut werden soll.

An dieser Stelle haben sowohl die separate Recheneinheit 40 als auch die Bodenfräsmaschine 10 Kenntnis darüber, dass die spezielle Fräswalze 16 mit dem charakteristischen Merkmal 16.4 mit der Bodenfräsmaschine 10 verbaut ist. Der in der Recheneinheit 40 abgelegte und mit dem charakteristischen Merkmal 16.4 verknüpfte Datensatz 16.2 kann nun an die Verarbeitungseinrichtung 30 der Bodenfräsmaschine 10 übermittelt und in den Speichereinheiten 31 und/oder 32 gespeichert werden. Entsprechend werden die variablen Merkmale und/oder die verrechneten Merkmale, welche im Datensatz 16.2 enthalten sind, an die Verarbeitungseinrichtung 30 übermittelt.

Gemäß Figur 15 wird die Bodenfräsmaschine 10 in den Fräsbetrieb gesetzt. Entsprechend Figur 7 und den dazu gemachten obigen Ausführungen werden während des Fräsbetriebs ein oder mehrere relevante Betriebsgrößen erfasst.

Aus einer oder mehreren der erfassten relevanten Betriebsgrößen wird kontinuierlich oder in Intervallen oder am Ende der Fräsaufgabe ein Zusatz-Datensatz erzeugt. Entsprechend dem Ausführungsbeispiel nach den Figuren 1 bis 9 wird unter Verwendung des Datensatzes 16.2 und des Zusatz-Datensatzes ein neuer Datensatz erzeugt. Dieser neue Datensatz bildet dann den Datensatz 16.2, der eine Information über den aktuellen Zustand der Fräswalze 16 beinhaltet.

Bei dem in den Figuren 10 bis 17 gezeigten Ausführungsbeispiel wird der neue Datensatz in der Bodenfräsmaschine 10 erzeugt. Dies ist allerdings nicht zwingend notwendig. Vielmehr ist es auch denkbar, dass der Recheneinheit 40 der Zusatz-Datensatz von der Bodenfräsmaschine 10 überstellt wird. Da in der Recheneinheit 40 auch der Datensatz 16.2 vorliegt, kann der neue Datensatz auch in der Recheneinheit 40 erzeugt und dort abgelegt werden und/oder wieder an die Bodenfräsmaschine 10 übermittelt werden.

Figur 16 zeigt weiter, dass im Anschluss an die erledigte Fräsaufgabe die Fräswalze 16 ausgebaut werden und separat gelagert werden kann, wie Figur 17 zeigt.

Figur 17 zeigt weiterhin, dass im Anschluss an die Fräsaufgabe zumindest einer der Speicher 31 bis 33 gelöscht werden kann.

Figur 18 zeigt eine Weiterbildung der Erfindung, die bei einer erfindungsgemäßen Bodenfräsmaschine 10 verwendet werden kann.

In Figur 18 ist ein Ablaufdiagramm wiedergegeben. In dem Ablaufdiagramm sind verschiedene Blöcke 50.1 bis 50.12 angegeben.

Gemäß Block 50.1 wird der Maschinenführer angefragt, ob ein oder mehrere Vorgabe-Maschinenparameter berücksichtigt werden sollen. Falls der Maschinenführer einen Vorgabe-Maschinenparameter eingeben möchte, beispielsweise einen gewünschten Vorschub, eine gewünschte FräswalzenDrehzahl, eine gewünschte Frästiefe, eine gewünschte Antriebsleistung für die Fräswalze 16 und/oder ein gewünschtes Antriebsdrehmoment für die Fräswalze 16, so kann er diese eingeben, beispielsweise über die Steuereinheit 15 am Leitstand 14.

Gemäß Block 50.2 wird der Maschinenführer angefragt, ob ein oder mehrere Materialkennwerte des zu fräsenden Materials berücksichtigt werden sollen. Falls der Maschinenführer einen oder mehrere Materialkennwerte eingeben möchte, so kann er diese eingeben, beispielsweise über die Steuereinheit 15 am Leitstand 14.

Gemäß Block 50.3 wird der Maschinenführer angefragt, ob ein oder mehrere Jobdaten berücksichtigt werden sollen. Falls der Maschinenführer einen oder mehrere Jobdaten eingeben möchte, so kann er diese eingeben, beispielsweise über die Steuereinheit 15 am Leitstand 14.

Denkbar ist es, dass nicht alle Abfrageblöcke 50.1 bis 50.3 vorgesehen sind, sondern nur ein Block oder zwei Blöcke 50.1 bis 50.3. Auch kann die Reihenfolge der Blöcke 50.1 bis 50.3 geändert sein.

Gemäß Block 50.4 ermittelt eine Recheneinheit der Bodenfräsmaschine 10 den prinzipiell für die anstehende Fräsaufgabe benötigten Fräswalzen-Typ.

In Block 50.5 wird, beispielsweise mit einer weiteren Verarbeitungseinrichtung, ermittelt, ob in einem tatsächlich vorhandenen Pool von Fräswalzen 16, Fräswalzen 16 eines geeigneten Fräswalzentyps vorhanden sind.

Unter Berücksichtigung der Datensätze 16.2 der einzelnen tatsächlich im Pool vorhandenen Fräswalzen 16 und unter Berücksichtigung des geeigneten Fräswalzentyps wird dann, beispielsweise mit der weiteren Verarbeitungseinrichtung, ermittelt, ob eine Fräswalze 16 im Pool vorhanden ist, die für die anstehende Fräsaufgabe tatsächlich geeignet ist (Block 50.6).

In Block 50.7 wird dem Bediener die tatsächlich geeignete Fräswalze 16 aus dem Pool oder werden die tatsächlich geeigneten Fräswalzen 16 aus dem Pool angezeigt, diese kann, z. B. durch Angabe des charakteristischen Merkmals 16.4, identifiziert werden.

Block 50.8 veranschaulicht, dass die tatsächlich geeignete und ausgewählte Fräswalze 16 mit der Bodenfräsmaschine 10 verbunden wird.

Block 50.9 zeigt, dass während oder nach dem Fräsbetrieb die Fräsdaten der Bodenfräsmaschine 10 erfasst und daraus der neue tatsächliche aktuelle Zustand der Fräswalze ermittelt wird. Zusätzlich oder alternativ kann es gemäß Block 50.10 vorgesehen sein, dass mittels einer Erkennungseinrichtung, beispielsweise eines Laserscanners oder einer Kamera, der tatsächliche aktuelle Zustand der Fräswalze 16 ermittelt wird. In Block 50.11 wird der neue (aktualisierte) Datensatz 16.2 erzeugt und gemäß 50.12 abgespeichert, beispielsweise in der Recheneinheit 40 und/oder der Speichereinheit 16.1 der Fräswalze 16.

## Patentansprüche

1. Verfahren zum Betrieb einer Bodenfräsmaschine (10), insbesondere einer Straßenfräsmaschine, eines Stabilisierers, eines Recyclers, eines Surface-Miners oder dergleichen, mit einer auswechselbaren Fräswalze (16), wobei die Fräswalze (16) mit einer Vielzahl von Fräswerkzeugen, insbesondere Rundschaftmeißeln, bestückt ist, wobei die Fräswalze einen aktuellen Zustand aufweist, wobei eine Steuereinheit (15) zur Steuerung zumindest einer Funktion der Bodenfräsmaschine (10) vorgesehen ist, wobei die Fräswalze (16) über ein charakteristisches Merkmal (16.4) verfügt oder der Fräswalze (16) ein charakteristisches Merkmal (16.4) zugeordnet ist,und wobei in einer Speichereinheit (16.1) zumindest ein Datensatz (16.2) abgespeichert ist, der eine Information über den aktuellen Zustand der Fräswalze (16) enthält,
**dadurch gekennzeichnet,**
**dass** in der Speichereinheit (16.1) dem Datensatz (16.2) das charakteristische, die Fräswalze (16) identifizierende Merkmal (16.4) zugeordnet ist, und dass einer Verarbeitungseinrichtung (30) dieser Datensatz (16.2) übermittelt wird, dass während oder nach Beendigung der Fräsaufgabe der durch die Fräsaufgabe entstandene neue aktuelle Zustand der Fräswalze (16) beurteilt oder ermittelt wird, dass dann ein neuer Datensatz (16.1) erzeugt wird, der diesen neuen aktuellen Zustand der Fräswalze (16) berücksichtigt und dass der neue Datensatz (16.1) an die Speichereinheit (16.1) übermittelt wird.

2. Verfahren nach Anspruch 1, **dadurch gekennzeichnet, dass** die Fräswalze (16) ein aktives Sendeelement aufweist, das das charakteristische Merkmal (16.4) und/oder den Datensatz (16.2) an eine Leseeinheit, übermittelt,
oder dass die Fräswalze (16) ein passives Leseelement aufweist, das mit einer Leseeinheit ausgelesen wird, um das charakteristische Merkmal (16.4) und/oder den Datensatz (16.2) zu erfassen.

3. Verfahren nach einem der Ansprüche 1 oder 2, **dadurch gekennzeichnet, dass** die Fräswalze (16) einen Positionssender (16.3) aufweist, der dazu ausgebildet ist, vorzugsweise in regelmäßigen Zeitabständen oder permanent, ein Positionssignal zu senden, und dass mit dem Positionssignal das charakteristische Merkmal (16.4) und/oder der Datensatz (16.2) von der Fräswalze (16) drahtlos übermittelt wird, wobei der Positionssender vorzugsweise ein GPS-Sender ist.

4. Verfahren nach einem der Ansprüche 1 bis 3, **dadurch gekennzeichnet, dass** die Speichereinheit (16.1), in der der Datensatz (16.2) abgespeichert wird, Teil der Fräswalze (16) oder Teil einer separaten Recheneinheit (50) ist.

5. Verfahren nach einem der Ansprüche 1 bis 4, **dadurch gekennzeichnet, dass** während des Fräsbetriebs der Bodenfräsmaschine (10) Fräsdaten erfasst werden, und dass diese Fräsdaten oder eine Verrechnung dieser Fräsdaten als ein Zusatz-Datensatz mit dem Datensatz (16.2) kombiniert und daraus ein neuer Datensatz generiert wird der den aktuellen Zustand der Fräswalze (16) beinhaltet.

6. Verfahren nach Anspruch 5, **dadurch gekennzeichnet, dass** zumindest eine der nachfolgenden Informationen als Fräsdaten während des Fräsbetriebs der Bodenfräsmaschine (10) erfasst und bei der Generierung des neuen Datensatzes berücksichtigt wird:
- die Fräsdauer,
- das gefräste Materialvolumen
- die gefräste Fläche,
- die Frästiefe
- die durchschnittliche Frästiefe,
- ein Lastprofil,
- ein durchschnittliches Lastprofil
- die mechanische Belastung der Fräswalze (16) während zumindest eines Teils der Fräsdauer,
- die durchschnittliche Belastung der Fräswalze (16) während zumindest eines Teils der Fräsdauer,
- die Belastung der Fräswerkzeuge,
- die durchschnittliche Belastung der Fräswerkzeuge,
- die Anzahl der Überlast-Ereignisse,
- eine Information über die Art des gefrästen Materials,
- eine Information darüber, ob ein Fräsen mit oder ohne Verladung des gefrästen Materials erfolgte,
- der Vorschub und/oder die in die Fräswalze (16) übertragene Antriebsleistung eines Antriebsmotors,
- der durchschnittliche Vorschub und/oder die durchschnittliche in die Fräswalze (16) übertragene Antriebsleistung eines Antriebsmotors.

7. Verfahren nach Anspruch 5 oder 6, **dadurch gekennzeichnet, dass** der neue Datensatz der Fräswalze (16), der Bodenfräsmaschine (10) und/oder der dezentralen Recheneinheit (50) übermittelt wird.

8. Verfahren nach einem der Ansprüche 5 bis 7, **dadurch gekennzeichnet, dass** der neue Datensatz als Datensatz (16.2), der eine Information über den aktuellen Verschleißzustand der Fräswalze (16) enthält, in der Speichereinheit (16.1) abgespeichert wird.

9. Verfahren nach einem der Ansprüche 1 bis 8, **dadurch gekennzeichnet, dass** eine weitere Verarbeitungseinrichtung vorgesehen ist, und dass die weitere Verarbeitungseinrichtung unter Berücksichtigung des Datensatzes (16.2) dazu ausgelegt ist, zu ermitteln, ob die Fräswalze (16) für eine anstehende Fräsaufgabe geeignet ist.

10. Verfahren nach Anspruch 9, **dadurch gekennzeichnet, dass** mittels einer Eingabeeinheit, die vorzugsweise an der Bodenfräsmaschine (10) vorgesehen sein kann, zumindest ein Vorgabe-Maschinenparameter, und/oder zumindest ein Materialkennwert des zu fräsenden Materials und/oder Jobdaten erfasst wird/werden, und dass die weitere Verarbeitungseinrichtung dazu ausgelegt ist, aus dem zumindest einen Vorgabe-Maschinenparameter und/oder dem zumindest einen Materialkennwert und/oder den Jobdaten zu ermitteln, ob die Fräswalze (16) für eine anstehende Fräsaufgabe geeignet ist.

11. Verfahren nach einem der Ansprüche 1 bis 10, **dadurch gekennzeichnet, dass** in der Speichereinheit (16.1) und/oder einer Speichereinrichtung Datensätze (16.2) mehrerer Fräswalzen (16) gespeichert sind.

12. Verfahren nach einem der Ansprüche 1 bis 11, **dadurch gekennzeichnet, dass** ein Bediener mittels einer Eingabeeinheit einen Bearbeitungsmodus auswählt.

13. Verfahren nach einem der Ansprüche 1 bis 12, **dadurch gekennzeichnet, dass** in der Speichereinheit (16.1) und/oder einer Speichereinrichtung mehrere Datensätze (16.2) von verschiedenen Fräswalzen (16) gespeichert sind, und dass in der weiteren Verarbeitungseinrichtung ermittelt wird welche der Fräswalze (16) oder Fräswalzen (16) für einen geplanten Fräsauftrag geeignet ist/sind und vorzugsweise ausgebildet ist, um einem Benutzer auf Anfrage mitzuteilen, welche der Fräswalze/-n (16) für den geplanten Fräsauftrag geeignet ist/sind.

14. Verfahren nach einem der Ansprüche 1 bis 13, **dadurch gekennzeichnet, dass** zumindest ein feststehendes Merkmal der Fräswalze und/oder der Fräswerkzeuge, verwendet wird und auf der Speichereinheit abgespeichert oder als Teil des Datensatzes mit dem charakteristischen Merkmal verknüpft wird, wobei eines oder mehrere der feststehenden Merkmale aus der folgenden Liste ausgewählt sein kann:
- eine Information über den Fräswalzen Typ,
- eine Information über den Typ eines Meißelhalters, in dem das zumindest eine Fräswerkzeug montiert ist,
- eine Information über die Anzahl der auf der Fräswalze (16) verbauten Meißel,
- eine Information über den Linienabstand der Fräsmeißel auf der Fräswalze (16).

15. Verfahren nach einem der Ansprüche 1 bis 14, **dadurch gekennzeichnet, dass** der Datensatz (16.2) zumindest ein variables Merkmal der Fräswalze (16) und/oder der Fräswerkzeuge ausgewählt aus der folgenden Liste beinhaltet:
- eine Information über den Verschleißzustand des zumindest einen Fräswerkzeugs,
- eine Information über den Verschleißzustand eines Meißelhalters in dem das zumindest eine Fräswerkzeug montiert ist,
- eine Information über den Verschleißzustand eines auf der Fräswalze (16) montierten Auswerfers,
- eine Information über den Verschleißzustand des Fräswalzenrohrs der Fräswalze (16),
- eine Information über die Restverschleißkapazität des zumindest einen Fräswerkzeugs,
- eine Information über die Restverschleißkapazität eines Meißelhalters in dem das zumindest eine Fräswerkzeug montiert ist,
- eine Information über die Restverschleißkapazität eines auf der Fräswalze (16) montierten Auswerfers,
- eine Information über die Restverschleißkapazität des Fräswalzenrohrs der Fräswalze (16),
- eine Information über die Ausfallwahrscheinlichkeit der Fräswalze (16),
- eine Information über die Qualität eines Fräsbildes, welches mit der Fräswalze (16) erzeugbar ist,
- eine Information über die Effizienz der Fräswalze (16),
- eine Information über die Nutzbarkeit der Fräswalze (16).

16. Verfahren nach einem der Ansprüche 1 bis 15, **dadurch gekennzeichnet, dass** der aktuelle Zustand der Fräswalze (16) eine oder mehrere der folgenden Verschleißkomponenten beinhaltet und/oder umfasst:
- Verschleiß eines oder mehrerer Meißel;
- Verschleiß eines oder mehrerer Meißelhalter;
- Verschleiß eines oder mehrerer Basisteile, in denen jeweils ein Meißelhalter gehalten ist und die mit der Fräswalzenoberfläche verbunden sind:
- Verschleiß am Fräswalzenrohr;
- Verschleiß an Auswerfern.

17. Verfahren nach Anspruch 16, **dadurch gekennzeichnet, dass** der aktuelle Zustand der Fräswalze (16) ein Tupel beinhaltet, welches zumindest zwei Verschleißkomponenten umfasst, die im Datensatz (16.2) berücksichtigt sind.

18. Verfahren nach einem der Ansprüche 1 bis 17, **dadurch gekennzeichnet, dass** der aktuelle Zustand der Fräswalze (16) wenigstens eine Kennzahl beinhaltet, die im Datensatz (16.2) berücksichtigt ist, wobei die Kennzahl vorzugsweise eine Information enthält über die verbleibende Nutzungsdauer der Fräswalze (16) oder wobei die Kennzahl vorzugsweise aus der verbleibenden Nutzungsdauer der Fräswalze (16) hergeleitet wird und/oder dass die Kennzahl eine Restverschleißkapazität der Fräswalze (16) angibt.

19. Verfahren nach einem der Ansprüche 1 bis 18, **dadurch gekennzeichnet, dass** der aktuelle Zustand der Fräswalze (16) wenigstens eine qualitative Bewertung der Fräswalze (16) beinhaltet, die im Datensatz (16.2) berücksichtigt ist,

20. Verfahren nach einem der Ansprüche 11 bis 19, **dadurch gekennzeichnet, dass** der neue Datensatz (16.1) an die Speichereinrichtung übermittelt wird.

21. Fräsanordnung mit einer Bodenfräsmaschine (10), insbesondere mit einer Straßenfräsmaschine, mit einem Stabilisierer, mit einem Recycler, mit einem Surface-Miner oder dergleichen, mit einer auswechselbaren Fräswalze (16), wobei die Fräswalze (16) mit einer Vielzahl von Fräswerkzeugen bestückt ist, wobei die Fräswalze einen aktuellen Zustand aufweisen, wobei eine Steuereinheit (15) zur Steuerung zumindest einer Funktion der Bodenfräsmaschine (10) vorgesehen ist, und wobei die Fräswalze (16) über ein charakteristisches Merkmal (16.4) verfügt,und wobei in einer Speichereinheit (16.1) zumindest ein Datensatz (16.2) abgespeichert ist, der eine Information über den aktuellen Verschleißzustand der Fräswalze (16) enthält,
**dadurch gekennzeichnet,**
**dass** in der Speichereinheit (16.1) dem Datensatz (16.2) das charakteristische, die Fräswalze (16) identifizierende Merkmal (16.4) zugeordnet ist, dass einer Verarbeitungseinrichtung (30) dieser Datensatz (16.2) oder eine Verrechnung enthaltend den Datensatz (16.2) übermittelt wird, dass während oder nach Beendigung der Fräsaufgabe der durch die Fräsaufgabe entstandene neue aktuelle Zustand der Fräswalze (16) beurteilt oder ermittelt wird, dass dann ein neuer Datensatz (16.1) durch die Verarbeitungseinrichtung (30) erzeugt wird, der diesen neuen aktuellen Zustand der Fräswalze (16) berücksichtigt und dass der neue Datensatz (16.1) an die Speichereinheit (16.1) übermittelt wird.

22. Bodenfräsmaschine gemäß Anspruch 21 **gekennzeichnet durch** eines oder mehrere der in den Ansprüchen 1 bis 20 genannten Merkmale.

## Claims

1. A method for operating a ground milling machine (10), in particular a road milling machine, a stabilizer, a recycler, a surface miner or the like, having an interchangeable milling drum (16), wherein the milling drum (16) is equipped with a plurality of milling tools, in particular round shank picks, wherein the milling drum has a current state, wherein a control unit (15) is provided for controlling at least one function of the ground milling machine (10), wherein the milling drum (16) has a characteristic feature (16.4) or a characteristic feature (16.4) is assigned to the milling drum (16),
and wherein at least one data set (16.2) containing information on the current state of the milling drum (16) is stored in a storage unit (16.1),
**characterized**
**in that** the characteristic feature (16.4) identifying the milling drum (16) is assigned to the data set (16.2) in the storage unit (16.1), and in that this data set (16.2) is transmitted to a processing device (30),
**in that** during or after completion of the milling task, the new current state of the milling drum (16) resulting from the milling task is assessed or determined, in that a new data set (16.1) taking this new current state of the milling drum (16) into account is then generated, and in that the new data set (16.1) is transmitted to the storage unit (16.1).

2. The method according to claim 1, **characterized in that** the milling drum (16) has an active transmitting element that transmits the characteristic feature (16.4) and/or the data set (16.2) to a reader, or **in that** the milling drum (16) has a passive reading element, and a reader is used to detect the characteristic feature (16.4) and/or the data set (16.2).

3. The method according to one of the claims 1 or 2, **characterized in that** the milling drum (16) has a position transmitter (16.3) designed to transmit a position signal, preferably at regular time intervals or permanently, and **in that** the milling drum (16) transmits the characteristic feature (16.4) and/or the data set (16.2) wirelessly in conjunction with the position signal, wherein the position transmitter preferably is a GPS transmitter.

4. The method according to any one of the claims 1 to 3, **characterized in that** the storage unit (16.1) in which the data set (16.2) is stored is part of the milling drum (16) or part of a separate computing unit (50).

5. The method according to any one of the claims 1 to 4, **characterized in that** during the milling operation of the ground milling machine (10) milling data are recorded, and that these milling data or a computed combination of these milling data are combined as an additional data set with the data set (16.2) and a new data set is generated therefrom, which new data set contains the current state of the milling drum (16).

6. The method according to claim 5, **characterized in that** at least one of the pieces of information listed below is acquired as milling data during the milling operation of the ground milling machine (10) and is taken into account when generating the new data set:
- the milling duration
- the milled material volume
- the milled surface
- the milling depth
- the average milling depth
- a load profile
- an average load profile
- the mechanical load on the milling drum (16) during at least part of the milling duration
- the average load on the milling drum (16) during at least part of the milling duration
- the load on the milling tools
- the average load on the milling tools
- the number of overload events
- information on the type of milled material
- information on whether milling was performed with or without loading of the milled material
- the feed and/or the drive power of a drive motor transmitted into the milling drum (16)
- the average feed and/or the average drive power of a drive motor transferred into the milling drum (16).

7. The method according to claim 5 or 6, **characterized in that** the new data set is transmitted to the milling drum (16), the ground milling machine (10) and/or the local computing unit (50).

8. The method according to any one of the claims 5 to 7, **characterized in that** the new data set is stored as a data set (16.2) containing information on the current state of wear of the milling drum (16), is stored in the storage unit (16.1).

9. The method according to any one of the claims 1 to 8, **characterized in that** a further processing device is provided, and **in that** the further processing device is designed, taking into account the data set (16.2), to determine whether the milling drum (16) is suitable for an upcoming milling task.

10. The method according to claim 9, **characterized in that** by means of an input unit, which can preferably be provided on the ground milling machine (10), at least one preset machine parameter and/or at least one material characteristic value of the material to be milled and/or job data is/are detected, and **in that** the further processing device is designed to determine from the at least one preset machine parameter and/or the at least one material characteristic value and/or the job data whether the milling drum (16) is suitable for an upcoming milling task.

11. The method according to any one of the claims 1 to 10, **characterized in that** data sets (16.2) of several milling drums (16) are stored in the storage unit (16.1) and/or a memory device.

12. The method according to any one of the claims 1 to 11, **characterized in that** an operator selects a working mode by means of an input unit.

13. A method according to any one of the claims 1 to 12, **characterized in that** a plurality of data sets (16.2) of different milling drums (16) are stored in the storage unit (16.1) and/or a memory device, and **in that** a determination is made in the further processing device, which of the milling drum(s) (16) is/are suitable for a scheduled milling assignment and is preferably designed to inform a user on request which of the milling drum(s) (16) is/are suitable for the scheduled milling assignment.

14. The method according to any one of the claims 1 to 13, **characterized in that** at least one fixed characteristic of the milling drum and/or the milling tools, is used and is stored in the storage unit or is linked to the characteristic feature as part of the data set, wherein one or more of the definite features may be selected from the list below:
- information on the type of milling drum,
- information on the state of wear of a pick holder in which the at least one milling tool is installed
- information on the number of picks installed on the milling drum (16)
- information on the line spacing of the milling picks on the milling drum (16).

15. The method according to any one of the claims 1 to 14, **characterized in that** the data set (16.2) contains at least one variable feature of the milling drum (16) and/or the milling tools selected from the list below:
- information on the state of wear of the at least one milling tool
- information on the state of wear of a pick holder in which the at least one milling tool is installed
- information on the state of wear of an ejector installed on the milling drum (16)
- information on the state of wear of the milling drum rotor of the milling drum (16)
- information on the residual wear capacity of the at least one milling tool
- information on the residual wear capacity of the at least one pick holder in which the at least one milling tool is installed
- information on the residual wear capacity of an ejector installed on the milling drum (16)
- information on the residual wear capacity of the milling drum rotor of the milling drum (16)
- information on the probability of failure of the milling drum (16)
- information on the quality of a milling texture, which can be generated using the milling drum (16)
- information on the efficiency of the milling drum (16)
- information on the usability of the milling drum (16).

16. The method according to any one of the claims 1 to 15, **characterized in that** the current state of the milling drum (16) includes and/or comprises one or more of the wear components listed below:
- wear of one or more picks
- wear of one or more pick holders
- wear of one or more base parts, each of which holds a pick holder and is connected to the milling drum surface:
- wear at the milling drum rotor
- wear at ejectors.

17. The method according to claim 16, **characterized in that** the current state of the milling drum (16) includes a tuple comprising at least two wear components considered in the data set (16.2).

18. The method according to any one of the claims 1 to 17, **characterized in that** the current state of the milling drum (16) includes at least one characteristic number, which is taken into account in the data set (16.2), wherein the characteristic number preferably contains information on the remaining useful life of the milling drum (16) or wherein the characteristic number is preferably derived from the remaining useful life of the milling drum (16) and/or **in that** the characteristic number indicates a residual wear capacity of the milling drum (16).

19. The method according to any one of the claims 1 to 18, **characterized in that** the current state of the milling drum (16) includes at least one qualitative assessment of the milling drum (16), which is taken into account in the data set (16.2),

20. The method according to any one of the claims 11 to 19, **characterized in that** the new data set (16.1) is transmitted to the memory device.

21. A milling arrangement having a ground milling machine (10), in particular having a road milling machine, having a stabilizer, having a recycler, having a surface miner or the like, having an interchangeable milling drum (16), wherein the milling drum (16) is equipped with a plurality of milling tools, wherein the milling drum has a current state, wherein a control unit (15) is provided for controlling at least one function of the ground milling machine (10), and wherein the milling drum (16) has a characteristic feature (16.4),
and wherein at least one data set (16.2) containing information on the current state of wear of the milling drum (16) is stored in a storage unit (16.1), in that the characteristic feature (16.4) identifying the milling drum (16) is assigned to the data set (16.2) in the storage unit (16.1), in that this data set (16.2) or a computed combination containing the data set (16.2) is transmitted to a processing device (30), in that during or after completion of the milling task, the new current state of the milling drum (16) resulting from the milling task is assessed or determined, in that a new data set (16.1) taking this new current state of the milling drum (16) into account is then generated by the processing device (30), and in that the new data set (16.1) is transmitted to the storage unit (16.1).

22. A ground milling machine according to claim 21 **characterized by** one or more of the features listed in claims 1 to 20.

## Revendications

1. Procédé de fonctionnement d'une fraiseuse de sol (10), en particulier d'une fraiseuse routière, d'un stabilisateur, d'un recycleur, d'un Surface-Miner ou similaire, avec un tambour de fraisage interchangeable (16), le tambour de fraisage (16) étant équipé d'une pluralité d'outils de fraisage, en particulier des pics à tige ronde, le tambour de fraisage présentant un état actuel, une unité de commande (15) étant prévue pour commander au moins une fonction de la fraiseuse de sol (10), le tambour de fraisage (16) présentant une propriété caractéristique (16. 4) ou une propriété caractéristique (16.4) est associée au tambour de fraisage (16), et dans une unité de mémoire (16.1), au moins un jeu de données (16.2), qui contient une information sur l'état actuel du tambour de fraisage (16),
**caractérisé**
**en ce que**, dans l'unité de mémoire (16.1), la propriété caractéristique (16.2) identifiant le tambour de fraisage (16) est mémorisée dans le jeu de données (16.4), et en ce que ce jeu de données (162) est transmis à un dispositif de traitement (30), en ce que, pendant ou après l'achèvement de la tâche de fraisage, le nouvel état actuel du tambour de fraisage (16) résultant de la tâche de fraisage est évalué ou déterminé, en ce qu'un nouveau jeu de données (16.1) est alors généré, qui tient compte de ce nouvel état actuel du tambour de fraisage (16), et en ce que le nouveau jeu de données (16.1) est transmis à l'unité de mémoire (16.1).

2. Procédé selon la revendication 1, **caractérisé en ce que** le tambour de fraisage (16) présente un élément d'émission actif qui transmet la propriété caractéristique (16.4) et/ou le jeu de données (16.2) à une unité de lecture, ou **en ce que** le tambour de fraisage (16) présente un élément de lecture passif qui est lu avec une unité de lecture pour détecter la propriété caractéristique (16.4) et/ou le jeu de données (16.2).

3. Procédé selon l'une des revendications 1 ou 2, **caractérisé en ce que** le tambour de fraisage (16) comporte un émetteur de position (16.3) configuré pour émettre, de préférence à intervalles réguliers ou en permanence, un signal de position, et **en ce que** le signal de position permet de transmettre sans fil la propriété caractéristique (16.4) et/ou le jeu de données (16.2) par le tambour de fraisage (16), l'émetteur de position étant de préférence un émetteur GPS.

4. Procédé selon l'une des revendications 1 à 3, **caractérisé en ce que** l'unité de mémoire (16.1) dans laquelle le jeu de données (16.2) est mémorisé fait partie du tambour de fraisage (16) ou fait partie d'une unité de calcul séparée (50).

5. Procédé selon l'une des revendications 1 à 4, **caractérisé en ce que** des données de fraisage sont enregistrées pendant le fonctionnement de la fraiseuse de sol (10), et **en ce que** ces données de fraisage ou un calcul de ces données de fraisage sont combinés avec le jeu de données (16.2) sous la forme d'un jeu de données supplémentaire et qu'un nouveau jeu de données est généré à partir de ces données, lequel contient l'état actuel du tambour de fraisage (16).

6. Procédé selon la revendication 5, **caractérisé en ce qu'**au moins une des informations suivantes est saisie comme données de fraisage pendant le fonctionnement de la fraiseuse de sol (10) et est prise en compte lors de la génération du nouveau jeu de données :
- la durée du fraisage,
- le volume de matériau fraisé
- la surface fraisée,
- la profondeur de fraisage
- la profondeur de fraisage moyenne,
- un profil de charge,
- un profil de charge moyen
- la charge mécanique du tambour de fraisage (16) pendant au moins une partie de la durée du fraisage,
- la charge moyenne du tambour de fraisage (16) pendant au moins une partie de la durée du fraisage,
- la charge des outils de fraisage,
- la charge moyenne des outils de fraisage,
- le nombre d'événements de surcharge,
- une information sur le type de matériau fraisé,
- une information sur le fait qu'un fraisage avec ou sans chargement du matériau fraisé a été effectué,
- l'avance et/ou la puissance d'entraînement d'un moteur d'entraînement transmise au tambour de fraisage (16),
- l'avance moyenne et/ou la puissance moyenne d'un moteur d'entraînement transmise au tambour de fraisage (16).

7. Procédé selon la revendication 5 ou 6, **caractérisé en ce que** le nouveau jeu de données est transmis au tambour de fraisage (16), à la fraiseuse de sol (10) et/ou à l'unité de calcul décentralisée (50).

8. Procédé selon l'une des revendications 5 à 7, **caractérisé en ce que** le nouveau jeu de données est mémorisé dans l'unité de mémoire (16.1) sous la forme d'un jeu de données (16.2) contenant une information sur l'état d'usure actuel du tambour de fraisage (16).

9. Procédé selon l'une des revendications 1 à 8, **caractérisé en ce qu'**il est prévu un autre dispositif de traitement, et **en ce que** l'autre dispositif de traitement est conçu pour déterminer, en tenant compte du jeu de données (16.2), si le tambour de fraisage (16) est adapté à une tâche de fraisage en attente.

10. Procédé selon la revendication 9, **caractérisé en ce qu'**au moyen d'une unité d'entrée, qui peut être prévue de préférence sur la fraiseuse de sol (10), au moins un paramètre de machine prédéfini, et/ou au moins une valeur caractéristique de matériau du matériau à fraiser et/ou des données de tâche sont saisis, et **en ce que** le dispositif de traitement supplémentaire est conçu pour déterminer, à partir de l'au moins un paramètre de machine prédéfini et/ou de l'au moins une valeur caractéristique de matériau et/ou des données de tâche, si le tambour de fraisage (16) est approprié pour une tâche de fraisage en attente.

11. Procédé selon l'une des revendications 1 à 10, **caractérisé en ce que** des jeux de données (16.2) de plusieurs tambours de fraisage (16) sont stockés dans l'unité de mémoire (16.1) et/ou dans un dispositif de stockage.

12. Procédé selon l'une des revendications 1 à 11, **caractérisé en ce qu'**un opérateur sélectionne un mode d'usinage au moyen d'une unité d'entrée.

13. Procédé selon l'une des revendications 1 à 12, **caractérisé en ce que** plusieurs jeux de données (16.2) de différents tambours de fraisage (16) sont mémorisés dans l'unité de mémoire (16.1) et/ou dans un dispositif de traitement, et **en ce que** dans l'autre dispositif de traitement, on détermine lequel des tambours de fraisage (16) ou des tambours de fraisage (16) convient pour un travail de fraisage prévu et est de préférence conçu pour indiquer à un utilisateur, sur demande, lequel du ou des tambours de fraisage (16) convient pour le travail de fraisage prévu.

14. Procédé selon l'une quelconque des revendications 1 à 13, **caractérisé en ce que** au moins une caractéristique fixe du tambour de fraisage et/ou des outils de fraisage est utilisée et stockée sur l'unité de mémoire ou associée à la propriété caractéristique en tant que partie du jeu de données, une ou plusieurs des caractéristiques fixes pouvant être sélectionnées dans la liste suivante :
- une information sur le type de tambour de fraisage,
- une information sur le type de porte-outil dans lequel est monté ledit au moins un outil de fraisage,
- une information sur le nombre de pics montés sur le tambour de fraisage (16),
- une information sur l'écartement des lignes des pics de fraisage sur le tambour de fraisage (16).

15. Procédé selon l'une des revendications 1 à 14, **caractérisé en ce que** le jeu de données (16.2) comprend au moins une propriété variable du tambour de fraisage (16) et/ou des outils de fraisage choisie dans la liste suivante :
- une information sur l'état d'usure d'au moins un outil de fraisage,
- une information sur l'état d'usure d'un porte-outil dans lequel est monté l'au moins un outil de fraisage,
- une information sur l'état d'usure d'un éjecteur monté sur le tambour de fraisage (16),
- une information sur l'état d'usure du tube du tambour de fraisage (16),
- une information sur la capacité d'usure résiduelle d'au moins un outil de fraisage,
- une information sur la capacité d'usure résiduelle d'un porte-outil dans lequel est monté l'au moins un outil de fraisage,
- une information sur la capacité d'usure résiduelle d'un éjecteur monté sur le tambour de fraisage (16),
- une information sur la capacité d'usure résiduelle du tube du tambour de fraisage (16),
- une information sur la probabilité de défaillance du tambour de fraisage (16),
- une information sur la qualité d'une image de fraisage qui peut être produite par le tambour de fraisage (16),
- une information sur l'efficacité du tambour de fraisage (16),
- une information sur l'utilisabilité du tambour de fraisage (16).

16. Procédé selon l'une des revendications 1 à 15, **caractérisé en ce que** l'état actuel du tambour de fraisage (16) comprend et/ou comporte un ou plusieurs des éléments d'usure suivants :
- Usure d'un ou plusieurs pics ;
- Usure d'un ou de plusieurs porte-outils ;
- Usure d'une ou plusieurs pièces de base dans chacune desquelles est maintenu un porte-outil et qui sont reliées à la surface du tambour de fraisage ;
- Usure du tube du tambour de fraisage ;
- Usure des éjecteurs.

17. Procédé selon la revendication 16, **caractérisé en ce que** l'état actuel du tambour de fraisage (16) comprend un tuple qui comprend au moins deux composants d'usure pris en compte dans le jeu de données (16.2).

18. Procédé selon l'une des revendications 1 à 17, **caractérisé en ce que** l'état actuel du tambour de fraisage (16) comprend au moins un paramètre pris en compte dans le jeu de données (16.2), le paramètre contenant de préférence une information sur la durée d'utilisation restante du tambour de fraisage (16) ou le paramètre étant de préférence déduit de la durée d'utilisation restante du tambour de fraisage (16) et/ou **en ce que** le paramètre indique une capacité d'usure résiduelle du tambour de fraisage (16).

19. Procédé selon l'une des revendications 1 à 18, **caractérisé en ce que** l'état actuel du tambour de fraisage (16) comprend au moins une évaluation qualitative du tambour de fraisage (16) qui est prise en compte dans le jeu de données (16.2),

20. Procédé selon l'une des revendications 11 à 19, **caractérisé en ce que** le nouveau jeu de données (16.1) est transmis au dispositif de stockage.

21. Agencement de fraisage avec une fraiseuse de sol (10), en particulier avec une fraiseuse routière, avec un stabilisateur, avec un recycleur, avec un Surface-Miner ou similaire, avec un tambour de fraisage (16) interchangeable, le tambour de fraisage (16) étant équipé d'une pluralité d'outils de fraisage, les tambours de fraisage présentant un état actuel, une unité de commande (15) étant prévue pour commander au moins une fonction de la fraiseuse de sol (10), et le tambour de fraisage (16) présentant une propriété caractéristique (16. 4),et au moins un jeu de données (16.2), qui contient une information sur l'état d'usure actuel du tambour de fraisage (16), étant mémorisé dans une unité de mémoire (16.1), **caractérisé en ce que**
**en ce que**, dans l'unité de mémoire (16.1), la propriété caractéristique (16.4) identifiant le tambour de fraisage (16) est associée au jeu de données (16.2), **en ce qu'**un dispositif de traitement (30) reçoit ce jeu de données (16.2) ou un calcul contenant le jeu de données (16. 2) est transmis, que pendant ou après l'achèvement de la tâche de fraisage, le nouvel état actuel du tambour de fraisage (16) résultant de la tâche de fraisage est évalué ou déterminé, qu'un nouveau jeu de données (16.1) est alors généré par le dispositif de traitement (30), lequel tient compte de ce nouvel état actuel du tambour de fraisage (16), et que le nouveau jeu de données (16.1) est transmis à l'unité de mémoire (16.1).

22. Fraiseuse de sol selon la revendication 21 **caractérisée par** une ou plusieurs des propriétés mentionnées dans les revendications 1 à 20.
